# EUROPÄISCHE PATENTSCHRIFT

(11) **EP 3 874 475 B1**
(45) Veröffentlichungstag und Bekanntmachung des Hinweises auf die Patenterteilung: **06.12.2023**
(21) Anmeldenummer: 19801474.8
(22) Anmeldetag: 25.10.2019
(51) Int. Cl.: G07D 7/04, G07D 7/004

(54) **MAGNETISCHE PRÜFUNG VON WERTDOKUMENTEN**
MAGNETIC TESTING OF VALUABLE DOCUMENTS
EXAMEN MAGNÉTIQUE DE DOCUMENTS DE VALEUR

(30) Priorität: 30.10.2018 DE 102018008519
(43) Veröffentlichungstag der Anmeldung: 08.09.2021
(73) Patentinhaber: Giesecke+Devrient Currency Technology GmbH, 81677 München (DE)
(72) Erfinder: SCHÜTZMANN, Jürgen, 85276 Pfaffenhofen (DE); SCHMALZ, Steffen, 81375 München (DE)
(74) Vertreter: Giesecke + Devrient IP
(86) Internationale Anmeldenummer: PCT/EP2019/000300
(87) Internationale Veröffentlichungsnummer: WO 2020/088790

(56) Entgegenhaltungen:
- DE-A1-102007 025 939
- DE-A1-102009 039 588
- DE-A1-102011 106 263

## Beschreibung

Die Erfindung betrifft ein Verfahren und eine Prüfvorrichtung zur magnetischen Prüfung von Wertdokumenten, wie z.B. Banknoten, Schecks, Karten, Tickets, Coupons, sowie eine Wertdokumentbearbeitungsvorrichtung.

Aus dem Stand der Technik ist es bekannt, Wertdokumente mit Sicherheitselementen, etwa Sicherheitsstreifen oder auch Sicherheitsfäden, auszustatten, die magnetisches Material enthalten. Das magnetische Material kann dabei entweder durchgehend oder nur bereichsweise, zum Beispiel in Form einer Kodierung auf das Sicherheitselement aufgebracht sein. Zur magnetischen Kodierung eines Sicherheitselements dient beispielsweise eine bestimmte Abfolge von magnetischen und nichtmagnetischen Bereichen, die für das Wertdokument charakteristisch ist. Außerdem ist es bekannt, verschiedene magnetische Materialien für eine Magnetkodierung zu verwenden, z.B. mit unterschiedlichen Koerzitivfeldstärken. Bei manchen magnetischen Kodierungen werden zwei verschieden koerzitive magnetische Materialien eingesetzt, aus welchen niederkoerzitive und hochkoerzitive Magnetbereiche gebildet werden, die auf dem Sicherheitselement angeordnet sind.

Ferner ist es bekannt, Banknoten mit Sicherheitsfäden, die eine Magnetkodierung aus verschieden koerzitiven Materialien aufweisen, maschinell zu prüfen. Dabei werden die Banknoten zu deren Magnetisierung durch einen oder mehrere Magnetfeldbereiche transportiert, wobei sie zuerst ein starkes Magnetfeld durchlaufen, das sowohl die hoch- als auch die niederkoerzitiven Magnetbereiche magnetisiert. Anschließend durchlaufen die Banknoten ein schwächeres Magnetfeld, das nur die Magnetisierungsrichtung der niederkoerzitiven Magnetbereiche ändert, während die hochkoerzitiven Magnetbereiche gleich magnetisiert bleiben. Die resultierende Magnetisierung wird durch einen oder mehrere nach den Magnetfeldbereichen angeordnete Magnetdetektoren geprüft. Als Magnetdetektoren werden üblicherweise magnetoresistive Detektoren, AMR-Elemente, GMR-Elemente, TMR-Elemente oder Hallelemente verwendet, die wenig Platzbedarf haben. Diese werden in großer Anzahl bzw. Dichte quer zur Transportrichtung des Wertdokuments angeordnet, um eine große Ortsauflösung zu ermöglichen, so dass auch feinstrukturierte Magnetkodierungen (mit kurzen Magnetbereichen) gelesen werden können. Derartige Magnetdetektoren sind jedoch sehr aufwändig in ihrer Herstellung. Eine solches Prüfverfahren mit einer entsprechenden Vorrichtung ist beispielsweise aus der DE 10 2009 039588 A1 bekannt.

Darüber hinaus sind induktive Magnetdetektoren bekannt, die üblicherweise nur wenige Messspuren quer zur Transportrichtung des Wertdokuments aufweisen und eine zu geringe Ortsauflösung bieten, um feinstrukturierte Magnetkodierungen zu lesen. Induktive Magnetdetektoren werden daher häufig nur zum Nachweis des Vorhandenseins eines magnetischen Sicherheitselements verwendet. Es ist auch bekannt, einen induktiven Magnetdetektor durch zwei oder mehrere der oben genannten anderen Detektor-Elemente, z.B. durch GMR-Elemente, zu ersetzen und diese Detektor-Elemente elektronisch so zu verschalten, dass deren Magnetsignal dem eines induktiven Magnetdetektors ähnelt. Vorteilhaft kann deren Magnetsignal dann derselben Auswertung unterzogen werden, die auch für das Magnetsignal des induktiven Magnetdetektor verwendbar ist.

Der Erfindung liegt daher die Aufgabe zugrunde, eine Auswertung für das von einem Sicherheitselement erzeugte Magnetsignal eines Magnetdetektors, insbesondere eines induktiven Magnetdetektors, vorzuschlagen, durch die die Magnetkodierung eines Sicherheitselements geprüft werden kann.

Diese Aufgabe wird durch die Gegenstände der unabhängigen Ansprüche gelöst. In davon abhängigen Ansprüchen sind vorteilhafte Weiterbildungen und Ausgestaltungen der Erfindung angegeben.

Das zu prüfende Wertdokument weist ein Sicherheitselement mit einem oder mehreren Magnetbereichen auf. Zu den Magnetbereichen gehören z.B. einer oder mehrere niederkoerzitive Magnetbereiche aus einem niederkoerzitiven Magnetmaterial mit einer ersten Koerzitivfeldstärke und einer oder mehrere hochkoerzitive Magnetbereiche aus einem hochkoerzitiven Magnetmaterial mit einer zweiten Koerzitivfeldstärke, die größer ist als die erste Koerzitivfeldstärke, sowie gegebenenfalls einer oder mehrere kombinierte Magnetbereiche, die sowohl das hochkoerzitive als auch das niederkoerzitive Magnetmaterial aufweisen. Je nach Art des Sicherheitselements kann diese sowohl hoch- als auch niederkoerzitive Magnetbereiche aufweisen, es kann aber auch nur eine Sorte dieser Magnetbereiche aufweisen.

Zur Prüfung des Wertdokuments wird das Wertdokument bzw. das Sicherheitselement des Wertdokuments durch einen ersten Magnetfeldbereich magnetisiert, dessen Magnetfeldstärke größer ist als die erste und als die zweite Koerzitivfeldstärke. Die Magnetisierung des hochkoerzitiven Magnetmaterials (eines hochkoerzitiven und ggf. eines kombinierten Magnetbereichs) und die Magnetisierung des niederkoerzitiven Magnetmaterials (eines niederkoerzitiven und ggf. eines kombinierten Magnetbereichs) werden dabei einheitlich in eine erste Magnetisierungsrichtung ausgerichtet. Anschließend wird das Wertdokument bzw. das Sicherheitselement durch einen zweiten Magnetfeldbereich magnetisiert, dessen Magnetfeldstärke größer ist als die erste Koerzitivfeldstärke, aber kleiner ist als die zweite Koerzitivfeldstärke. Der zweite Magnetfeldbereich ist so orientiert, dass die Magnetisierung des niederkoerzitiven Magnetmaterials (eines niederkoerzitiven und ggf. eines kombinierten Magnetbereichs) in eine von der ersten Magnetisierungsrichtung verschiedene zweite Magnetisierungsrichtung ausgerichtet ist. Die Magnetisierung des hochkoerzitiven Magnetmaterials (eines hochkoerzitiven und ggf. eines kombinierten Magnetbereichs) bleibt bei der zweiten Magnetisierung unverändert in die erste Magnetisierungsrichtung ausgerichtet.

Das erste und zweite Magnetisieren des Sicherheitselements durch den ersten und zweiten Magnetfeldbereich führt dazu, dass die Magnetisierung eines oder mehrerer ggf. auf dem Sicherheitselement vorhandener niederkoerzitiver Magnetbereiche in eine andere Magnetisierungsrichtung ausgerichtet werden als die Magnetisierung eines oder mehrerer ggf. auf dem Sicherheitselement vorhandener hochkoerzitiver Magnetbereiche. Der erste und zweite Magnetfeldbereich können räumlich verschiedene Bereiche desselben Magnetfelds sein, das von dem/ denselben Magneten erzeugt wird. Sie können aber auch durch die Magnetfelder mehrerer Magnete erzeugt werden. Der erste und zweite Magnetfeldbereich können durch die Prüfvorrichtung selbst oder durch eine Wertdokumentbearbeitungsvorrichtung bereit gestellt sein, in der die Prüfvorrichtung enthalten ist. Das erste und zweite Magnetisieren kann aber auch außerhalb solcher Vorrichtungen durchgeführt werden, z.B. durch eine Magnetisierungseinrichtung, in deren Magnetfeldbereiche die Wertdokumente zum Magnetisieren manuell oder maschinell eingebracht werden.

Für eine vollautomatische Prüfung werden der erste und zweite Magnetfeldbereich sowie ein (insbesondere induktiver) Magnetdetektor entlang eines Transportwegs des Wertdokuments bereit gestellt, entlang dessen das Wertdokument transportiert wird. Das Wertdokument mit dem Sicherheitselement durchläuft zunächst den ersten Magnetfeldbereich einer in eine erste Magnetfeldrichtung weisenden ersten Magnetfeldstärke, die größer ist als die Koerzitivfeldstärke der beiden Magnetmaterialien, und dann den zweiten Magnetfeldbereich einer in eine andere, zweite Magnetfeldrichtung weisenden zweiten Magnetfeldstärke, die größer ist als die Koerzitivfeldstärke des niederkoerzitiven Magnetmaterials, jedoch kleiner ist als die Koerzitivfeldstärke des hochkoerzitiven Magnetmaterials. Dementsprechend werden beim Transportieren des Wertdokuments entlang des Transportwegs zunächst in dem ersten Magnetfeldbereich beide Magnetmaterialien magnetisiert und anschließend im zweiten Magnetfeldbereich nur das niederkoerzitive Magnetmaterial ummagnetisiert, wohingegen die durch den ersten Magnetfeldbereich erzeugte Magnetisierung des hochkoerzitiven Magnetmaterials bestehen bleibt. Die beiden Magnetmaterialien sind dann in verschiedene Magnetisierungsrichtungen magnetisiert.

Nach der ersten und zweiten Magnetisierung wird das Wertdokument mit dem Sicherheitselement entlang einer Transportrichtung an einem induktiven Magnetdetektor, vorbeitransportiert, der quer zur Transportrichtung des Wertdokuments mehrere Messspuren aufweist. In den Messspuren detektiert der Magnetdetektor (zumindest im Bereich des Sicherheitselements) jeweils ein Magnetsignal als Funktion der Zeit, d.h. als Funktion der Position entlang der Transportrichtung des an dem Magnetdetektor vorbeitransportierten Wertdokuments. An Stelle eines induktiven Magnetdetektors können auch magnetoresistive Elemente, AMR-, GMR-, TMR- oder Hallelemente verwendet werden, die elektronisch so miteinander in Differenz verschaltet sind oder deren Magnetsignale so voneinander subtrahiert werden, dass das resultierende Magnetsignal dem eines induktiven Magnetdetektors ähnelt.

Die von den einzelnen Messspuren detektierten Magnetsignale des Sicherheitselements werden ausgewertet. Dabei werden für mehrere oder alle Messspuren jeweils die stärksten zwei lokalen Minima des jeweiligen Magnetsignals ermittelt, die das jeweilige Magnetsignal der jeweiligen Messspur als Funktion der Zeit bzw. als Funktion der Position entlang der Transportrichtung im Bereich des Sicherheitselements aufweist. Alternativ oder zusätzlich können auch die stärksten zwei lokalen Maxima des jeweiligen Magnetsignals ermittelt werden, die das jeweilige Magnetsignal der jeweiligen Messspur als Funktion der Zeit bzw. als Funktion der Position entlang der Transportrichtung im Bereich des Sicherheitselements aufweist. Im Fall der Minima-Auswertung wird für mehrere der Messspuren jeweils ein Miruma-Vergleichswert der jeweiligen Messspur bestimmt durch Vergleichen der Amplitude des Magnetsignals im zweitstärksten lokalen Minimum mit der Amplitude des Magnetsignals im stärksten lokalen Minimum. Im Fall der Maxima-Auswertung wird für mehrere der Messspuren jeweils ein Maxima-Vergleichswert der jeweiligen Messspur bestimmt durch Vergleichen der Amplitude des Magnetsignals im zweitstärksten lokalen Maximum mit der Amplitude des Magnetsignals im stärksten lokalen Maximum. Die Magnetkodierung des Sicherheitselements wird anhand der Minima-Vergleichswerte mehrerer oder aller Messspuren und/ oder anhand der Maxima-Vergleichswerte mehrerer oder aller Messspuren geprüft. Eine Auswertung nicht aller, sondern nur mehrere (vorzugsweise benachbarter) Messspuren kann ausreichen, wenn sich die Magnetkodierung entlang des Sicherheitselements wiederholt. Ferner können diejenigen Messspuren, die den Rand der Sicherheitselements detektieren, bei der Prüfung der Magnetkodierung übergangen werden.

Ein lokales Minimum/Maximum des jeweiligen Magnetsignals ist derjenige Punkt des Magnetsignals, an dem die Amplitude des Magnetsignals als Funktion der Zeit bzw. als Funktion der Position entlang der Transportrichtung ein lokales Minimum/ein lokales Maximum einnimmt. Das (zweit)stärkste lokale Minimum ist dasjenige lokale Minimum des jeweiligen Magnetsignals, an dem die Amplitude des Magnetsignals von allen lokalen Minima den (zweit)größten Abstand vom Nullpunkt oder vom Offset des Magnetsignals ins Negative aufweist. Das (zweit)stärkste lokale Maximum ist dasjenige lokale Maximum des jeweiligen Magnetsignals, an dem die Amplitude des Magnetsignals von allen lokalen Maxima den (zweit)größten Abstand vom Nullpunkt/Offset des Magnetsignals ins Positive aufweist.

Anhand der Minima-Vergleichswerte und/oder anhand der Maxima-Vergleichswerte der jeweiligen Messspur kann geprüft werden, ob das Sicherheitselement in dem jeweiligen Abschnitt des Sicherheitselements (quer zur Transportrichtung des Wertdokuments betrachtet), dessen Magnetsignal die jeweilige Messspur detektiert hat, einen niederkoerzitiven oder ein hochkoerzitiven Magnetbereich oder ggf. einen kombinierten Magnetbereich aufweist. Jeder Magnetbereich kann dabei entweder als kombinierter Magnetbereich oder als hochkoerzitiver oder als niederkoerzitiver Magnetbereich identifiziert werden. Die Magnetkodierung kann anhand der Minima-Vergleichswerte und/ oder anhand der Maxima-Vergleichswerte auch dahingehend geprüft werden, ob die Magnetkodierung Magnetbereiche unterschiedlicher Koerzitivfeldstärke (verschiedene Magnetmaterialien) aufweist oder nur Magnetbereiche derselben Koerzitivfeldstärke (aus demselben Magnetmaterial).

Beim Vergleichen der beiden stärksten Minima bzw. der beiden stärksten Maxima wird z.B. deren Unterschied (die Differenz) oder deren Verhältnis berechnet. Der Minima-Vergleichswert ist z.B. der Minima-Unterschied u=m2-m1 oder u=m1-m2 zwischen der Amplitude m2 des Magnetsignals im zweitstärksten lokalen Minimum und der Amplitude m1 des Magnetsignals im stärksten lokalen Minimum. Analog ist der Maxima-Vergleichswert z.B. der Maxima-Unterschied U=M2-M1 oder U=M1-M2 zwischen der Amplitude M2 des Magnetsignals im zweitstärksten lokalen Maximum und der Amplitude M1 des Magnetsignals im stärksten lokalen Maximum.

Alternativ kann der Minima-Vergleichswert das Minima-Verhältnis v=m2/m1 oder v=m1/m2 zwischen der Amplitude m2 des Magnetsignals im zweitstärksten lokalen Minimum und der Amplitude m1 des Magnetsignals im stärksten lokalen Minimum sein, und der Maxima-Vergleichswert das Maxima-Verhältnis V=M2/M1 oder V=M1/M2 zwischen der Amplitude M2 des Magnetsignals im zweitstärksten lokalen Maximum und der Amplitude M1 des Magnetsignals im stärksten lokalen Maximum.

Der Absolutbetrag des stärksten lokalen Minimums (globales Minimum) des jeweiligen Magnetsignals oder der Absolutbetrag des stärksten lokalen Maximums (globales Maximum) des jeweiligen Magnetsignals, welches das jeweilige Magnetsignal der jeweiligen Messspur als Funktion der Zeit bzw. als Funktion der Position entlang der Transportrichtung im Bereich des Sicherheitselements aufweist, kann mit einer Geringfügigkeits-Schwelle verglichen werden. Aus einem Überschreiten der Geringfügigkeits-Schwelle kann gefolgert werden, dass das Sicherheitselement in dem jeweiligen Abschnitt (quer zur Transportrichtung), dessen Magnetsignal die jeweilige Messspur detektiert hat, einen (z.B. hochkoerzitiven oder niederkoerzitiven oder ggf. kombinierten) Magnetbereich aufweist. Vorzugsweise wird nur bei Überschreiten der Geringfügigkeits-Schwelle ausgewertet, ob das Sicherheitselement in dem jeweiligen Abschnitt, dessen Magnetsignal die jeweilige Messspur detektiert hat, einen hochkoerzitiven oder einen niederkoerzitiven (oder ggf. einen kombinierten) Magnetbereich aufweist. Bei Unterschreiten der Geringfügigkeits-Schwelle wird diese Auswertung nicht durchgeführt, sondern aus dem Unterschreiten wird gefolgert, dass das Sicherheitselement in dem jeweiligen Abschnitt, dessen Magnetsignal die jeweilige Messspur detektiert hat, keinen niederkoerzitiven und keinen hochkoerzitiven Magnetbereich (und auch keinen kombinierten Magnetbereich) aufweist.

Beispielsweise wird für eine oder mehrere Messspuren des Magnetdetektors der jeweilige Minima-Vergleichswerts bzw. der jeweilige Maxima-Vergleichswert mit einer ersten Schwelle (und ggf. auch weiteren Schwellen) verglichen. Basierend darauf, ob die Minima-Vergleichswerte der einzelnen Messspuren die erste Schwelle überschreiten oder unterschreiten bzw. basierend darauf, ob die Maxima-Vergleichswerte der einzelnen Messspuren die erste Schwelle unterschreiten oder überschreiten, können Informationen über die Magnetkodierung des Sicherheitselements gewonnen werden. Zum Beispiel kann in Abhängigkeit davon, ob der Minima-Vergleichswert der jeweiligen Messspur die erste Schwelle überschreitet oder unterschreitet und/oder in Abhängigkeit davon, ob der Maxima-Vergleichswert der jeweiligen Messspur die erste Schwelle unterschreitet oder überschreitet, entschieden werden, ob das Sicherheitselement in dem jeweiligen Abschnitt, dessen Magnetsignal die jeweilige Messspur detektiert hat, einen hochkoerzitiven (oder ggf. einen kombinierten) Magnetbereich aufweist oder aber einen niederkoerzitiven Magnetbereich aufweist.

Die Form des induktiven Magnetsignals hängt davon ab, in welcher Reihenfolge die beiden induktiven Messköpfe des induktiven Magnetdetektors miteinander in Differenz geschaltet sind. Bei umgekehrter Reihenfolge der Differenzschaltung kehren sich die positive und negative Amplitude des Magnetsignals um, wodurch sich Maximum und Minimum vertauschen. Daher muss die Auswertelogik in Abhängigkeit davon angepasst werden, d.h. es muss in Abhängigkeit der bei der Differenzschaltung gewählten Reihenfolge entschieden werden, ob ein Magnetbereich bei Überschreiten oder bei Unterschreiten der ersten Schwelle als niederkoerzitiver oder als hochkoerzitiver Magnetbereich identifiziert wird.

Falls z.B. ein induktiver Sensor wie im Beispiel aus Fig. 1 verwendet wird, wird in dem Fall, wenn der Minima-Vergleichswert der jeweiligen Messspur die erste Schwelle überschreitet und/ oder wenn der Maxima-Vergleichswert der jeweiligen Messspur die erste Schwelle unterschreitet, entschieden, dass das Sicherheitselement in dem jeweiligen Abschnitt, dessen Magnetsignal die jeweilige Messspur detektiert hat, einen hochkoerzitiven (oder ggf. einen kombinierten) Magnetbereich aufweist. Und in dem Fall, wenn der Minima-Vergleichswert der jeweiligen Messspur die erste Schwelle unterschreitet und/oder wenn der Maxima-Vergleichswert der jeweiligen Messspur die erste Schwelle überschreitet, wird entschieden, dass das Sicherheitselement in dem jeweiligen Abschnitt, dessen Magnetsignal die jeweilige Messspur detektiert hat, einen niederkoerzitiven Magnetbereich aufweist.

Falls jedoch ein induktiver Sensor mit umgekehrter Differenzschaltung verwendet wird oder die erste und zweite Magnetisierungsrichtung vertauscht werden, wird in dem Fall, wenn der Minima-Vergleichswert der jeweiligen Messspur die erste Schwelle unterschreitet und/ oder wenn der Maxima-Vergleichswert der jeweiligen Messspur die erste Schwelle überschreitet, entschieden, dass das Sicherheitselement in dem jeweiligen Abschnitt, dessen Magnetsignal die jeweilige Messspur detektiert hat, einen hochkoerzitiven (oder ggf. einen kombinierten) Magnetbereich aufweist. Und in dem Fall, wenn der Minima-Vergleichswert der jeweiligen Messspur die erste Schwelle überschreitet und/ oder wenn der Maxima-Vergleichswert der jeweiligen Messspur die erste Schwelle unterschreitet, wird entschieden, dass das Sicherheitselement in dem jeweiligen Abschnitt, dessen Magnetsignal die jeweilige Messspur detektiert hat, einen niederkoerzitiven Magnetbereich aufweist.

Beim Prüfen der Magnetkodierung des Sicherheitselements kann anhand der Minima-Vergleichswerte und/oder anhand der Maxima-Vergleichswerte mehrerer Messspuren entschieden werden, ob das Sicherheitselement einer ersten oder einer zweiten Sicherheitselement-Kategorie zugeordnet wird. Zu der ersten Sicherheitselement-Kategorie gehören z.B. solche Sicherheitselemente, die auch hochkoerzitives Magnetmaterial aufweisen, z.B. einen oder mehrere hochkoerzitive Magnetbereiche und/oder einen oder mehrere kombinierte Magnetbereiche aufweisen. Die erste Sicherheitselement-Kategorie wird z.B. als "Multicode-Sicherheitselement" bezeichnet. Zu der zweiten Sicherheitselement-Kategorie gehören solche Sicherheitselemente, die kein hochkoerzitives Magnetmaterial aufweisen, z.B. die ausschließlich niederkoerzitive Magnetbereiche aufweisen. Die zweite Sicherheitselement-Kategorie wird z.B. als "kein Multicode-Sicherheitselement" bezeichnet.

Das Sicherheitselement wird z.B. der ersten Sicherheitselement-Kategorie zugeordnet, falls bei einer Mindestanzahl n (natürliche Zahl n) von Messspuren der für die jeweilige Messspur berechnete Minima-Vergleichswert die erste Schwelle überschreitet und/oder bei einer Mindestanzahl n von Messspuren der für die jeweilige Messspur berechnete Maxima-Vergleichswert die erste Schwelle unterschreitet. Andernfalls (falls weder der jeweilige Minima-Vergleichswert die erste Schwelle bei der Mindestanzahl an Messspuren überschreitet noch der jeweilige Maxima-Vergleichswert die erste Schwelle bei der Mindestanzahl an Messspuren unterschreitet) wird das Sicherheitselement der zweiten Sicherheitselement-Kategorie zugeordnet. Dies ist z.B. dann der Fall, wenn das Überschreiten bzw. Unterschreiten bei überhaupt keiner der Messspuren beobachtet wird oder wenn die Anzahl der Messspuren, bei denen die erste Schwelle über- bzw. unterschritten wird, geringer ist als die Mindestzahl n.

Im Fall eines induktiver Sensors mit umgekehrter Differenzschaltung wird das Sicherheitselement der ersten Kategorie von Sicherheitselementen zugeordnet, falls bei einer Mindestanzahl n von Messspuren der für die jeweilige Messspur berechnete Minima-Vergleichswert die erste Schwelle unterschreitet und/oder bei einer Mindestanzahl n von Messspuren der für die jeweilige Messspur berechnete Maxima-Vergleichswert die erste Schwelle überschreitet. Andernfalls wird das Sicherheitselement einer zweiten Kategorie von Sicherheitselementen zugeordnet.

Die Kategorie-Zuordnung des Sicherheitselements ist mit Hilfe des Vergleichens mit der ersten Schwelle möglich. Alternativ zum Vergleichen mit einer Schwelle könnte die Kategorie-Zuordnung auch basierend auf der Streuung oder Standardabweichung der Ergebnisse des Minima-Vergleichs entlang des Sicherheitselements erfolgen. Bei großer Standardabweichung würde das Sicherheitselement einer ersten Sicherheitselement-Kategorie zugeordnet werden ("Sicherheitselement mit verschieden koerzitiven Magnetbereichen") und bei geringer Standardabweichung würde das Sicherheitselement einer zweiten Sicherheitselement-Kategorie zugeordnet werden ("Sicherheitselement mit nur einer Sorte von Magnetbereichen").

Optional kann für eine oder mehrere Messspuren des Magnetdetektors der jeweilige Minima-Vergleichswert und/oder der jeweilige Maxima-Vergleichswert zusätzlich mit einer zweiten Schwelle verglichen werden. In dem Fall, wenn der Minima-Vergleichswert der jeweiligen Messspur und/oder der Maxima-Vergleichswert der jeweiligen Messspur zwischen der ersten und der der zweiten Schwelle liegt, kann gefolgert werden, dass das Sicherheitselement in dem jeweiligen Abschnitt, dessen Magnetsignal die jeweilige Messspur detektiert hat, einen kombinierten Magnetbereich aufweist. Falls die Magnetkodierung des Sicherheitselements anhand der Minima-Vergleichswerte mehrerer der Messspuren geprüft wird, wird eine zweite Schwelle verwendet, die über der ersten Schwelle liegt. Und falls die Magnetkodierung des Sicherheitselements anhand der Maxima-Vergleichswerte mehrerer der Messspuren geprüft wird, wird eine zweite Schwelle gewählt, die unter der ersten Schwelle liegt.

Das hochkoerzitive und das niederkoerzitive Magnetmaterial des kombinierten Magnetbereichs sind z.B. aufeinander angeordnet. Alternativ weist der kombinierte Magnetbereich das hochkoerzitive und das niederkoerzitive Magnetmaterial in Form einer Mischung auf. Der kombinierte Magnetbereich kann die gleiche oder unterschiedliche Mengen des hochkoerzitiven und des niederkoerzitiven Magnetmaterials aufweisen. Er kann so ausgebildet sein, dass das hochkoerzitive Magnetmaterial des kombinierten Magnetbereichs und das niederkoerzitive Magnetmaterial des kombinierten Magnetbereichs im Wesentlichen die gleiche remanente Flussdichte aufweisen, wobei der kombinierte Magnetbereich insbesondere gleiche Mengen des hochkoerzitiven und des niederkoerzitiven Magnetmaterials enthalten kann.

Die Erfindung betrifft auch eine Prüfvorrichtung, die zur Prüfung des o.g. Wertdokuments eingerichtet ist, das entlang einer Transportrichtung an einem Magnetdetektor, insbesondere induktiven Magnetdetektor, der Prüfvorrichtung vorbei transportiert wird. Die Prüfvorrichtung weist den (insbesondere induktiven) Magnetdetektor auf, der quer zur Transportrichtung des Wertdokuments mehrere Messspuren aufweist und dazu eingerichtet ist, in den Messspuren (zumindest im Bereich des Sicherheitselements) jeweils ein Magnetsignal als Funktion der Zeit bzw. als Funktion der Position entlang der Transportrichtung des Wertdokuments zu detektieren. Für jede Messspur weist der Magnetdetektor einen induktiven Messkopf mit zwei Messspulen auf, die in Transportrichtung des Wertdokuments nacheinander angeordnet sind. Bevorzugt sind die beiden Messspulen miteinander in Differenz geschaltet und als Magnetsignal der jeweiligen Messspur wird das Differenzsignal der beiden Messspulen verwendet. Alternativ können an Stelle jeweils einer Messspule auch zwei magnetoresistive Elemente, AMR-, GMR-, TMR- oder Hallelemente verwendet werden, die miteinander so in Differenz verschaltetet sind oder deren Magnetsignale so voneinander subtrahiert werden, dass die Form des resultierenden Magnetsignals der Form des Magnetsignals einer einzigen Messspule eines induktiven Magnetdetektors ähnelt.

Vor der Detektion der Magnetsignale durch den Magnetdetektor wurde das Sicherheitselement durch den o.g. ersten Magnetfeldbereich magnetisiert, dessen Magnetfeldstärke größer ist als die erste und zweite Koerzitivfeldstärke, und danach durch den o.g. zweiten Magnetfeldbereich magnetisiert, dessen Magnetfeldstärke größer ist als die erste Koerzitivfeldstärke aber kleiner ist als die zweite Koerzitivfeldstärke, wobei das Sicherheitselement durch den zweiten Magnetfeldbereich in eine andere Richtung magnetisiert wurde als durch den ersten Magnetfeldbereich. Die Prüfvorrichtung weist auch eine (mit dem Magnetdetektor verbindbare oder verbundene) Auswerteeinrichtung auf, die dazu eingerichtet ist, die in den einzelnen Messspuren detektierten Magnetsignale des Sicherheitselements auszuwerten. Die Prüfvorrichtung kann dazu vorgesehen sein, in einer Vorrichtung zur Wertdokumentbearbeitung eingebaut zu werden. Die Wertdokumentbearbeitungsvorrichtung weist eine Transporteinrichtung für Wertdokumente auf, die dazu ausgebildet ist, Wertdokumente einzeln nacheinander entlang der Transportrichtung an dem (insbesondere induktiven) Magnetdetektor der Prüfvorrichtung vorbei zu transportieren.

Zur ersten und zweiten Magnetisierung des Sicherheitselements kann die Prüfvorrichtung oder die Wertdokumentbearbeitungsvorrichtung einen oder mehrere Magnete aufweisen, die entlang des Transportwegs des Wertdokuments den o.g. ersten Magnetfeldbereich zum ersten Magnetisieren des Sicherheitselements und (in entlang des Transportwegs hinter dem ersten Magnetfeldbereich) den o.g. zweiten Magnetfeldbereich zum zweiten Magnetisieren des Sicherheitselements bereit stellen. Entlang eines Transportwegs des Wertdokuments durch die Prüfvorrichtung bzw. durch die Wertdokumentbearbeitungsvorrichtung betrachtet ist der erste Magnetfeldbereich vor dem zweiten Magnetfeldbereich und der Magnetdetektor nach dem zweiten Magnetfeldbereich angeordnet. Die Magnetfeldrichtung des zweiten Magnetfeldbereichs ist anders als die des ersten Magnetfeldbereichs, z.B. im Wesentlichen antiparallel dazu. Die Magnetfeldstärke des ersten Magnetfeldbereichs ist größer als die zweite Koerzitivfeldstärke. Der erste Magnetfeldbereich ist dazu eingerichtet, bei einem durch den ersten Magnetfeldbereich transportierten Sicherheitselement die Magnetisierung des niederkoerzitiven Magnetmaterials und die Magnetisierung des hochkoerzitiven Magnetmaterials in eine erste Magnetisierungsrichtung auszurichten. Der zweite Magnetfeldbereich ist dazu eingerichtet, bei dem durch den zweiten Magnetfeldbereich transportierten Sicherheitselement die Magnetisierung des niederkoerzitiven Magnetmaterials in eine von der ersten Magnetisierungsrichtung verschiedene zweite Magnetisierungsrichtung, z.B. im Wesentlichen antiparallel zu ersten Magnetisierungsrichtung, auszurichten, wobei aber die Magnetisierung des hochkoerzitiven Magnetmaterials in die erste Magnetisierungsrichtung ausgerichtet bleibt.

Die Auswerteeinrichtung weist eine Auswertesoftware auf, welche dazu eingerichtet ist, für mehrere oder alle der Messspuren jeweils die stärksten zwei lokalen Minima des jeweiligen Magnetsignals und/oder die stärksten zwei lokalen Maxima des jeweiligen Magnetsignals zu ermitteln, die das jeweilige Magnetsignal der jeweiligen Messspur als Funktion der Zeit bzw. als Funktion der Position entlang der Transportrichtung des Wertdokuments im Bereich des Sicherheitselements aufweist. Ferner ist die Software der Auswerteeinrichtung dazu eingerichtet, einen Minima-Vergleichswert der jeweiligen Messspur zu ermitteln durch Vergleichen der Amplitude des Magnetsignals im zweitstärksten lokalen Minimum mit der Amplitude des Magnetsignals im stärksten lokalen Minimum und/ oder einen Maxima-Vergleichswert der jeweiligen Messspur zu ermitteln durch Vergleichen der Amplitude des Magnetsignals im zweitstärksten lokalen Maximum mit der Amplitude des Magnetsignals im stärksten lokalen Maximum. Und die Software der Auswerteeinrichtung dazu eingerichtet, eine Magnetkodierung des Sicherheitselements anhand der Minima-Vergleichswerte mehrerer der Messspuren und/oder anhand der Maxima-Vergleichswerte mehrerer der Messspuren zu prüfen.

Beispielsweise ist die Software der Auswerteeinrichtung dazu eingerichtet, beim Prüfen der Magnetkodierung des Sicherheitselements anhand der Minima-Vergleichswerte und/ oder anhand der Maxima-Vergleichswerte der einzelnen Messspuren zu entscheiden, ob das Sicherheitselement einer ersten oder einer zweiten Sicherheitselement-Kategorie zugeordnet wird, und/oder zu prüfen, ob das Sicherheitselement in dem jeweiligen Abschnitt (quer zur Transportrichtung des Wertdokuments), dessen Magnetsignal die jeweilige Messspur detektiert hat, einen niederkoerzitiven oder ein hochkoerzitiven Magnetbereich (oder ggf. einen kombinierten Magnetbereich) aufweist.

Nachfolgend wird die Erfindung beispielhaft anhand der folgenden Figuren erläutert. Es zeigen:
- Fig. 1: eine Wertdokumentbearbeitungsvorrichtung mit einer Magnetisierungseinrichtung, einem Magnetdetektor und einer Auswerteeinrichtung,
- Fig. 2: den Verlauf der Magnetfeldlinien für die Magnetisierungseinrichtung aus Fig. 1,
- Fig. 3a-d: Magnetsignale des induktiven Magnetdetektors: für einen niederkoerzitiven Magnetbereich (Fig. 3a), für einen hochkoerzitiven Magnetbereich (Fig. 3b), für einen kombinierten Magnetbereich (Fig. 3c), für eine in der Nähe der Magnetbereiche des Sicherheitselements liegende Messspur (Fig. 3d),
- Fig. 4a-d: ein erstes Beispiel für ein Sicherheitselement (Fig. 4a, 4c) und das für dieses entlang des Sicherheitselements ermittelte Minima-Verhältnis v (Fig. 4b) und Maxima-Verhältnis V (Fig. 4d),
- Fig. 5a-d: ein zweites Beispiel für ein Sicherheitselement (Fig. 5a, 5c) und das für dieses entlang des Sicherheitselements ermittelte Minima-Verhältnis v (Fig. 5b) und Maxima-Verhältnis V (Fig. 5d).

Figur 1 zeigt schematisch einen Ausschnitt aus einer Wertdokumentbearbeitungsvorrichtung, die dazu eingerichtet ist, ein magnetisierbares Sicherheitselement 31 eines Wertdokuments 30 zu prüfen. Die Wertdokumentbearbeitungsvorrichtung enthält eine Prüfvorrichtung 100, die einen induktiven Magnetdetektor 50 und eine Auswerteeinrichtung 60 aufweist, und ggf. weitere Elemente (nicht gezeigt), wie z.B. Eingabe- und Ausgabeeinrichtungen für Wertdokumente und Bedienelemente. Die Wertdokumentbearbeitungsvorrichtung weist eine Transporteinrichtung 17 und eine Magnetisierungseinrichtung 10 aus zwei einander gegenüberliegenden Magneten 11, 12 auf, die entlang des Transportwegs des Wertdokuments vor dem induktiven Magnetdetektor 50 und von diesem entfernt angeordnet ist.

Das Sicherheitselement 31 weist in diesem Beispiel ein niederkoerzitives Magnetmaterial mit einer ersten, geringen Koerzitivfeldstärke und ein hochkoerzitives Magnetmaterial mit einer zweiten, größeren Koerzitivfeldstärke auf, die in mehreren Abschnitten des Sicherheitselements quer zur Transportrichtung (y-Richtung) enthalten sind. So weist ein hochkoerzitiver Magnetbereich h des Sicherheitselements 31 nur das hochkoerzitive Magnetmaterial, nicht jedoch das niederkoerzitive Magnetmaterial auf, und ein niederkoerzitiver Magnetbereich 1 des Sicherheitselements 31 weist nur das niederkoerzitive Magnetmaterial, nicht jedoch das hochkoerzitive Magnetmaterial auf. Das Sicherheitselement 31 kann alternativ auch nur eine Sorte dieser Magnetmaterialien aufweisen. Gegebenenfalls kann auch ein kombinierter Magnetbereich k vorhanden sein, der beide zuvor genannten Magnetmaterialien aufweist. Die vorhandenen Magnetbereiche h bzw. 1 bzw. h, 1 bzw. h, k, 1 bilden eine Magnetkodierung des Sicherheitselements 31.

Das Wertdokument 30 mit dem Sicherheitselement 31 wird mittels der Transporteinrichtung 17 der Wertdokumentbearbeitungsvorrichtung entlang einer Transportrichtung T transportiert. In Figur 1 sind beispielhaft zwei obere und zwei untere Transportriemen dargestellt, zwischen denen das Wertdokument 30 eingeklemmt und transportiert wird. Die Transporteinrichtung 17 kann aber auch Transportrollen umfassen. Bevor das Sicherheitselement 31 geprüft wird, wird es durch die beiden Magneten 11, 12 derart magnetisiert, dass sich die Magnetisierungsrichtungen der hoch- und niederkoerzitiven Magnetbereiche h, 1 voneinander unterscheiden. Im Beispiel der Fig. 1 liegen die Magnetisierungsrichtungen zumindest näherungsweise antiparallel zueinander. Hierzu stellt die Magnetisierungseinrichtung entlang des Transportbereichs einen ersten Magnetfeldbereich 15 und einen dem ersten Magnetfeldbereich in Transportrichtung T nachgelagerten zweiten Magnetfeldbereich 16 bereit, vgl. Fig. 2.

Die beiden zuvor beschriebenen Magnetfeldbereiche 15, 16 werden mittels zweier Stabmagnete 11, 12 erzeugt, die sowohl mit ihren Nordpolen N als auch mit ihren Südpolen S einander gegenüberliegen. In dem vorliegenden Ausführungsbeispiel sind die Magnetachsen 13 und 14 der beiden Magnete 11, 12 parallel zueinander und zur Transportrichtung T ausgerichtet, sie können aber auch entgegengesetzt zur Transportrichtung T liegen. Durch die Verwendung von zwei derart angeordneten Magneten zur Erzeugung der beiden Magnetfeldbereiche 15, 16 wird eine antiparallele Magnetisierung der hoch- und niederkoerzitiven Magnetbereiche mit wenig Aufwand erreicht.

Die Magnetfeldlinien des durch eine derartige Magnetisierungseinrichtung 10 erzeugten Magnetfelds sind in Figur 2 schematisch dargestellt, die diese Magnetfeldlinien in einer zu der x- und der z-Achse von Figur 1 parallelen Ebene zeigt, die die beiden Magneten 11 und 12 in deren Mitte schneidet. Demnach liegt in z-Richtung gesehen exakt in der Mitte zwischen den Magneten und in x-Richtung gesehen zwischen den Polen N, S der Magnete 11, 12 ein in die Transportrichtung T ausgerichtetes Magnetfeld (erster Magnetfeldbereich 15) vor. In Transportrichtung T gesehen stromabwärts davon und hinter den beiden Magneten 11, 12 liegt ein Magnetfeld (zweiter Magnetfeldbereich 16) mit einer geringeren Magnetfeldstärke vor, die entgegen der Transportrichtung T ausgerichtet ist. Die Magnetfeldrichtungen sind im vorliegenden Beispiel parallel bzw. antiparallel zur Transportrichtung des Wertdokuments orientiert. Eine oder beide können aber auch anders, z.B. senkrecht zur Transportrichtung T des Wertdokuments (parallel bzw. antiparallel zu der in Fig. 1 gezeigten y-Richtung oder z-Richtung) oder schräg zu diesen Richtungen orientiert sein.

Alternativ können die beiden Magnetbereiche 15,16 aber auch durch einen einzigen Magneten 11 oder 12 oder durch zwei oder vier Magnete erzeugt werden, deren Magnetachsen senkrecht zur Transportrichtung liegen (z-Richtung), z.B. die oberhalb und/oder unterhalb des Wertdokuments angeordnet sind und stirnseitig mit ihren gleichnamigen Magnetpolen einander gegenüber liegen. Statt der antiparallelen Ausrichtung können für die beiden Magnetfeldrichtungen auch andere Winkel zueinander gewählt werden.

Durch den ersten Magnetfeldbereich 15 wird eine erste Magnetisierung erreicht, bei der sowohl die Magnetisierung des niederkoerzitiven Magnetbereichs 1 als auch die des hochkoerzitiven Magnetbereichs h entlang der Transportrichtung T ausgerichtet wird. Im zweiten Magnetfeldbereich 16 wird nur die Magnetisierung des niederkoerzitiven Magnetbereichs 1 entgegen zur Transportrichtung T verändert. Da die Magnetfeldstärke des zweiten Magnetfeldbereichs 16 geringer ist als die zweite Koerzitivfeldstärke, wird der hochkoerzitive Magnetbereich h durch den zweiten Magnetfeldbereich 16 nicht ummagnetisiert. Die Magnetisierung des niederkoerzitiven Magnetbereichs 1 wird jedoch durch das zweite Magnetisieren etwa antiparallel zur Transportrichtung T ausgerichtet.

Der kombinierte Magnetbereich k ist in diesem Beispiel so ausgebildet, dass das niederkoerzitive Magnetmaterial des kombinierten Magnetbereichs und das hochkoerzitive Magnetmaterial des kombinierten Magnetbereichs zumindest näherungsweise die gleiche remanente Flussdichte aufweisen. Wenn in diesem Fall das niederkoerzitive Magnetmaterial des kombinierten Magnetbereichs durch das zweite Magnetfeld antiparallel zum hochkoerzitiven Magnetmaterial des kombinierten Magnetbereichs magnetisiert wird, wird im Idealfall eine verschwindende resultierende Magnetisierung des jeweiligen kombinierten Magnetbereichs k erreicht.

Nach dem ersten und zweiten Magnetisieren in den beiden Magnetfeldbereichen 15,16 werden Magnetsignale des Sicherheitselements durch den induktiven Magnetdetektor 50 detektiert und die Magnetsignale ausgewertet, um die Magnetkodierung des Sicherheitselements zu prüfen. Der induktive Magnetdetektor 50 weist zur ortsaufgelösten Erfassung der Magnetisierung des Sicherheitselements mehrere Messspuren L (in Fig. 1 vier) auf, für die jeweils ein induktiver Messkopf vorhanden ist. Jeder der induktiven Messköpfe weist zwei Messspulen 51 mit weichmagnetischem Kern sowie einen dazwischenliegenden Magneten 52 zur Erzeugung eines zeitlich konstanten Magnetfelds auf. Während der Erfassung der Magnetsignale wirkt das durch den jeweiligen Magneten 52 erzeugte Magnetfeld auf das Sicherheitselement 31 ein. Zur Erzeugung des zeitlich konstanten Magnetfeldes kann auch ein einziger entsprechend dimensionierter Magnet für alle Messspuren verwendet werden. Beim Vorbeitransportieren eines magnetisierten Sicherheitselements 31 wird ein Strom in der jeweiligen Messspule 51 induziert. Die Messspulen 51 erzeugen dabei entsprechende Signale, die als Magnetsignale bezeichnet werden. Bevorzugt werden die beiden Messspulen 51 der jeweiligen Messkopfs in Differenz zueinander geschaltet, so dass für jede Messspur L als Magnetsignal das Differenzsignal der beiden Messspulen 51 erzeugt wird. Durch diese Differenzschaltung können gleichzeitig auf beide Messspulen 51 wirkende äußere magnetische Einflüsse minimiert werden, da sich die elektrischen Signale der Messspulen 51 bei entgegengesetzt gerichteter Verschaltung etwa gegeneinander aufheben. Zur weiteren Verarbeitung können die Magnetsignale M jeder Messspur L jeweils mit einem separaten Verstärker verstärkt werden. Die so erzeugten Magnetsignale M werden anschließend mittels der Auswerteeinrichtung 60 ausgewertet, um die Magnetkodierung des Sicherheitselements zu prüfen.

Beispielsweise werden zur Prüfung der Magnetkodierung die Magnetsignale nur dahingehend ausgewertet, das Sicherheitselement einer (von zwei oder mehreren) Sicherheitselement-Kategorie zuzuordnen. Dazu kann es ausreichen festzustellen, ob in einer beliebigen der Messspuren L entlang des Sicherheitselements überhaupt das Magnetsignal eines hochkoerzitiven Magnetbereichs h (oder ggf. auch eines kombinierten Magnetbereichs k) detektiert wurde (Multicode-Sicherheitselement) oder ob nur andere Magnetsignale detektiert wurden (kein Mulitcode-Sicherheitselement).

Zum Prüfen der Magnetkodierung können die Magnetsignale des Sicherheitselements hinsichtlich des Vorhandenseins der einzelnen zuvor beschriebenen Magnetbereiche h, 1 (und ggf. auch k) auf dem Sicherheitselement ausgewertet werden. Bei entsprechend großer Ortsauflösung des Magnetdetektors 50 im Vergleich zur Länge der Magnetbereiche der Magnetkodierung können die Magnetsignale gegebenenfalls auch zur Identifizierung jedes einzelnen Magnetbereichs und die Abfolge und Anordnung der Magnetbereiche auf dem Sicherheitselement ausgewertet werden, um die Magnetkodierung des Sicherheitselements 31 zu prüfen.

In Figur 3a ist beispielhaft das Magnetsignal M₁ gezeigt, das der jeweilige induktive Messkopf des Magnetdetektors 50 als Funktion der Zeit t erzeugt bzw. als Funktion der Position x entlang der (an dem Magnetdetektor 50) vorbeitransportierten Wertdokuments, wenn ein niederkoerzitiver Magnetbereich 1 daran vorbeitransportiert wird (Differenzschaltung der beiden Messspulen 51). In Figur 3b ist das entsprechende Magnetsignal Mₕ gezeigt, das der jeweilige induktive Messkopf erzeugt, wenn ein hochkoerzitiver Magnetbereich h daran vorbeitransportiert wird. In Figur 3c ist das entsprechende Magnetsignal Mₖ gezeigt, das der jeweilige induktive Messkopf erzeugt, wenn ein kombinierter Magnetbereich k daran vorbeitransportiert wird. Und in Fig. 3d ist das entsprechende Magnetsignal M₀ gezeigt, das in einer Messspur L detektiert wird, die außerhalb der Magnetbereiche des Sicherheitselements (in y-Richtung dazu versetzt), aber in Nähe der Magnetbereiche liegt.

Die genaue Form der Magnetsignale der einzelnen Magnetbereiche hängt von der Art des verwendeten Magnetdetektors ab. Die in Fig. 3a-d gezeigten Magnetsignale der Magnetbereiche 1, h und k weisen eine komplexe Struktur aus mehreren Minima und Maxima auf. Die Komplexität dieser Magnetsignale beruht auf der verwendeten Messtechnik, bei der zwei induktive Messköpfe in Differenz geschaltet sind. Der Unterschied zwischen dem Magnetsignal M₁ des niederkoerzitiven Magnetbereichs 1 im Vergleich zu dem Magnetsignal Mₕ des hochkoerzitiven Magnetbereichs h beruht im Wesentlichen auf dessen (durch den Magnetfeldbereich 16 erzeugten) umgekehrter Magnetisierung.

Doch auch das Magnetfeld des zwischen den Messköpfen befindlichen Magneten 52 beeinflusst die Form der Magnetsignale, da dieses Magnetfeld zu einer Ummagnetisierung des niederkoerzitiven Magnetmaterials während des Detektionsvorgangs bzw. zwischen den Detektionsvorgängen der beiden Messspulen 51 führt. Dies gilt insbesondere für das Magnetsignal Mₖ des kombinierten Magnetbereichs k, der durch den zweiten Magnetfeldbereich 16 so magnetisiert wird, dass seine aus dem ersten und zweiten Magnetisieren resultierende Magnetisierung nahezu verschwindet. Vor Beginn der Messung der ersten Messspule 51 ist daher kaum eine Magnetisierung des kombinierten Magnetbereichs k vorhanden, aber nach der ersten Messspule 51 erzeugt der Magnet 52 eine resultierende Magnetisierung durch die o.g. Ummagnetisierung des niederkoerzitiven Magnetmaterials zwischen den Detektionsvorgängen der beiden Messspulen 51.

Das Magnetsignal M₀ weist ebenfalls Maxima und Minima auf, hat aber eine deutlich geringere Amplitude als die anderen Magnetsignale, bei denen der jeweilige Magnetbereich die jeweilige Messspur in y-Richtung genau getroffen hat. Um eine Fehlbeurteilung der (zu) niedrigen Maxima und Minima des Magnetsignals M₀ auszuschließen, wird der Absolutbetrag des stärksten Maximums oder des stärksten Minimums des jeweiligen Magnetsignals mit einer Geringfügigkeitsschwelle g verglichen, vgl. Fig. 3a-d. Das Vergleichen kann der Magnetdetektor 50 oder die Auswerteeinrichtung 60 durchführen. Beim Unterschreiten der Geringfügigkeitsschwelle g, wie es hier bei dem Magnetsignal M₀ der Fall ist, wird das Magnetsignal der jeweiligen Messspur L für die weitere Auswertung ignoriert. Beim Überschreiten der Geringfügigkeitsschwelle g, wie es hier bei den Magnetsignalen Mi, Mₕ und Mₖ der Fall ist, wird das jeweilige Magnetsignal zur Prüfung der Kodierung des Sicherheitselements verwendet.

Die Auswerteeinrichtung 60, die mit einer entsprechenden Auswertesoftware programmiert ist, ermittelt für diese Magnetsignale Mi, Mₕ und Mₖ z.B. jeweils die stärksten zwei lokalen Minima m1, m2 des jeweiligen Magnetsignals (die lokalen Minima mit dem größten Absolutbetrag), die das jeweilige Magnetsignal der jeweiligen Messspur L als Funktion der Position x bzw. der Zeit t im Bereich des Sicherheitselements aufweist. Durch Vergleichen der Amplitude des Magnetsignals im zweitstärksten lokalen Minimum m2 mit der Amplitude des Magnetsignals im stärksten lokalen Minimum m1 bestimmt die Auswerteeinrichtung 60 einen Minima-Vergleichswert der jeweiligen Messspur, z.B. ein Minima-Verhältnis v=m2/m1 oder v=m1/m2 oder eine Minima-Differenz u=m1-m2 oder u=m2-m1. Um die Magnetkodierung des Sicherheitselements zu prüfen, werden die Minima-Vergleichswerte v oder u mehrerer Messspuren L ausgewertet.

Alternativ oder zusätzlich zu der Minima-Auswertung kann die Auswerteeinrichtung auch eine Maxima-Auswertung durchführen, bei der sie die stärksten zwei lokalen Maxima M1, M2 des jeweiligen Magnetsignals (die lokalen Maxima mit dem größten Absolutbetrag) ermittelt und durch Vergleichen der Amplitude des Magnetsignals im zweitstärksten lokalen Maximum M2 mit der Amplitude des Magnetsignals im stärksten lokalen Maximum M1 einen Maxima-Vergleichswert der jeweiligen Messspur L bestimmt, z.B. ein Maxima-Verhältnis V=M2/M1 oder V=M1/M2 oder eine Maxima-Differenz U=M1-M2 oder U=M2-M1. Um die Magnetkodierung des Sicherheitselements zu prüfen, können die Maxima-Vergleichswerte V oder U mehrerer Messspuren L allein ausgewertet werden oder zusätzlich zu den Minima-Vergleichswerten u oder v ausgewertet werden. Gegebenenfalls können beide auch miteinander verrechnet werden.

In Figur 4a ist ein Beispiel für ein Sicherheitselement 31 gezeigt, dessen Magnetkodierung ausschließlich zwei niederkoerzitive Magnetbereiche 1 aufweist. In Figur 4b sind die Minima-Vergleichswerte v=m2/m1 gezeigt, die die Auswerteeinrichtung aus den Magnetsignalen eines induktiven Magnetdetektors 50 mit acht Messspuren L1-L8 für das Sicherheitselement 31 ermittelt, vgl. Fig. 1. Die Magnetsignale der Messspuren L2, L3 und L6 weisen Minima-Vergleichswerte v um 0,25 auf, wie sie für niederkoerzitive Magnetbereiche 1 erwartet werden. Die Magnetsignale der übrigen Messspuren liegen unterhalb der Geringfügigkeits-Schwelle g. Die Minima-Vergleichswerte v=m2/m1 der Messspuren L2, L3, und L6 werden mit einer in der Auswerteeinrichtung 60 hinterlegten ersten Schwelle t1 verglichen, die z.B. etwa 0,35 beträgt. Aufgrund des Unterschreitens der ersten Schwelle t1 wird gefolgert, dass das Sicherheitselement in den (y-)Abschnitten, deren Magnetsignale die Messspuren L2, L3 und L6 detektiert haben, niederkoerzitive Magnetbereiche 1 aufweist. Das Sicherheitselements 31 aus Fig. 4a wird daher einer ersten Kategorie zugeordnet, die z.B. mit "Magnetkodierung ohne hochkoerzitives Magnetmaterial" oder "kein Multicode-Sicherheitselement" bezeichnet ist.

Fig. 4c ist mit Fig. 4a identisch. In Fig. 4d sind für das Sicherheitselement 31 aus Fig. 4a, c die entsprechenden Maxima-Vergleichswerte V=M2/M1 gezeigt, die für die Magnetsignale der Messspuren L2, L3 und L6 ermittelt wurden. Die Maxima-Vergleichswerte V dieser Messspuren liegen im Bereich 0,7 und damit über einer (für die Maxima-Auswertung anders gewählten) ersten Schwelle t1 = 0,55, mit der sie verglichen werden. Aufgrund des Überschreitens der ersten Schwelle t1 wird auch bei der Maxima-Auswertung gefolgert, dass die in den Messspuren L2, L3 und L6 detektierten Magnetsignale von niederkoerzitiven Magnetbereichen erzeugt wurden. Das Sicherheitselements 31 aus Fig. 4a, c wird daher auch durch die Maxima-Auswertung der ersten Kategorie zugeordnet ("Magnetkodierung ohne hochkoerzitiven Magnetbereich" oder "kein Multicode-Sicherheitselement").

In Figur 5a (identisch mit Fig. 5c) ist ein anderes Beispiel für ein Sicherheitselement 31 gezeigt, dessen Magnetkodierung zwei hochkoerzitive Magnetbereiche h sowie einen niederkoerzitiven Magnetbereich 1 und einen kombinierten Magnetbereich k aufweist. Anhand von Fig. 5b wird dessen Minima-Auswertung und anhand von Fig. 5d dessen Maxima-Auswertung gezeigt.

Aus den Magnetsignalen (vgl. Fig. 3a-c) eines Magnetdetektors 50 mit 8 Messspuren L1-L8 ermittelt die Auswerteeinrichtung 60 für das Sicherheitselement 31 aus Fig. 5a, c die Minima-Vergleichswerte v=m2/m1, vgl. Fig. 5b. Nur für das Magnetsignal der Messspur L3 wird ein Minima-Vergleichswert v von etwa 0,25 ermittelt, wie er für einen niederkoerzitiven Magnetbereich 1 erwartet wird. Für die Magnetsignale der Messpuren L5 und L7 werden deutlich größere Minima-Vergleichswerte v im Bereich 0,85 ermittelt. Für das Magnetsignal der Messspur L2 wird ein Minima-Vergleichswert v von etwa 0,45 ermittelt und die Magnetsignale der übrigen Messspuren liegen unterhalb der Geringfügigkeits-Schwelle g. Die Minima-Vergleichswerte v=m2/m1 der Messspuren L2, L3, L5 und L7 werden auch hier mit der ersten Schwelle t1=0,35 verglichen, die in der Auswerteeinrichtung 60 für die Minima-Auswertung hinterlegt ist. Aufgrund des Überschreitens der ersten Schwelle t1 in den Messspuren L2, L5 und L7 wird gefolgert, dass das dort detektierte Magnetsignal nicht von niederkoerzitiven Magnetbereichen erzeugt wurde, sondern das Sicherheitselement Abschnitte mit hochkoerzitivem Magnetmaterial aufweisen muss. Das Sicherheitselement 31 aus Fig. 5a, c wird daher einer zweiten Kategorie zugeordnet, die z.B. mit "Magnetkodierung mit hochkoerzitivem Magnetmaterial" oder "Multicode-Sicherheitselement" bezeichnet ist.

Die Zuordnung des Sicherheitselements 31 zu der zweiten Kategorie kann an die Bedingung geknüpft sein, dass die erste Schwelle t1 bei den Minima-Vergleichswerten von mindestens n Messspuren L überschritten sein muss, damit das Sicherheitselement 31 der zweiten Kategorie ("Multicode-Sicherheitselement") zugeordnet wird. Beispielsweise beträgt n=2, so dass mindestens an zwei der Messspuren L die Minima-Vergleichswerte die erste Schwelle t1 überschritten sein müssen, damit das Sicherheitselement 31 der zweiten Kategorie zugeordnet wird. Wird die erste Schwelle t1 dagegen nur an einer einzigen Messspur L (d.h. weniger als n=2) überschritten, so wird das Sicherheitselement 31 - wie die Sicherheitselemente ohne hochkoerzitives Magnetmaterial - der ersten Kategorie ("kein Multicode-Sicherheitselement") zugeordnet. Die Mindestanzahl n>1 (an Stelle von n=1) wird bevorzugt zur Prüfung von Sicherheitselementen eingesetzt, deren Magnetkodierung bekanntermaßen mehr als einen hochkoerzitiven oder kombinierten Magnetbereich h, k oder einen oder mehrere lange Magnetbereiche h oder k aufweist. Denn durch n>1 wird dann sichergestellt, dass ein einziges Magnetsignal, dessen Minima-Vergleichswert die erste Schwelle t1 überschreitet, noch nicht zu einer Einstufung des Sicherheitselements als "Multicode-Sicherheitselement" führt, sondern erst, wenn dies bei mindestens n Messspuren L der Fall ist.

Falls die Auswerteeinrichtung auch zur Unterscheidung zwischen kombinierten Magnetbereichen k und hochkoerzitiven Magnetbereichen eingerichtet sein soll, kann in der Software eine zweite Schwelle t2 hinterlegt werden, mit der die Minima-Vergleichswerte v bzw. die Maxima-Vergleichswerte V verglichen werden. Die zweite Schwelle t2 liegt bei den Minima-Auswertung oberhalb der ersten Schwelle t1, z.B. bei etwa t2=0,65, bei der Maxima-Auswertung unterhalb der ersten Schwelle t1, z.B. bei etwa t2=0,4. Bei dem Sicherheitselement aus Fig. 5a, c wird in der Messspur L2 ein Magnetsignal detektiert, dessen Minima-Vergleichswert v etwa 0,45 beträgt und daher über der ersten Schwelle t1 und unter der zweiten Schwelle t2 liegt, während die Minima-Vergleichswert v für die Messspuren L5 und L7 auch die zweite Schwelle t2 überschreiten, vgl. Fig. 5b. Aufgrund der Feststellung, dass für mindestens eine Messspur (hier nur L2) ein zwischen beiden Schwellen t1 und t2 liegender Minima-Vergleichswert ermittelt wird, kann das Sicherheitselement einer ggf. verwendeten dritten Kategorie ("Multicode-Sicherheitselement mit kombiniertem Magnetbereich") zugeordnet werden. Eine entsprechende Kategorisierung des Sicherheitselements aus Fig. 5a, c kann aber auch anhand der Maxima-Auswertung erfolgen, basierend auf dem Maxima-Vergleichswert von etwa 0,45, der auch zwischen den beiden Schwellen t1 und t2 liegt, während die Maxima-Vergleichswerte V für die Messspuren L5 und L7 die zweite Schwelle t2 unterschreiten, vgl. Fig. 5d.

Für eine genauere Prüfung der Magnetkodierung kann aus dem Unterschreiten der ersten Schwelle t1 im Fall der Minima-Auswertung gefolgert werden, dass das Sicherheitselement aus Fig. 4a in den y-Abschnitten, die den Messspuren L2, L3 und L6 entsprechen, einen oder mehrere niederkoerzitive Magnetbereiche 1 aufweist und in den übrigen Messspuren kein Magnetmaterial (d.h. Lückenbereiche der Magnetkodierung) aufweist. Für das Sicherheitselement aus Fig. 5a kann anhand des Überschreiten ersten Schwelle t1 in den Messspuren L2, L5 und L7 im Fall der Minima-Auswertung gefolgert werden, dass das Sicherheitselement in den y-Abschnitten, die den Messspuren L2, L5 und L7 entsprechen, einen oder mehrere hochkoerzitive oder kombinierte Magnetbereiche k aufweist und - anhand des Unterschreitens der ersten Schwelle t1 in der Messspuren L3 - dass das Sicherheitselement in dem, y-Abschnitt, der der Messspur L3 entspricht, einen niederkoerzitiven Magnetbereich 1 aufweist. Die relativen oder absoluten y-Positionen der niederkoerzitiven Magnetbereiche 1, der hochkoerzitiven Magnetbereiche h (und ggf. der kombinierten Magnetbereiche k) des Sicherheitselements können für die genauere Prüfung mit Referenzdaten verglichen werden, welche in der Auswerteeinrichtung 60 für mehrere bekannte Sicherheitselemente hinterlegt sind. Anhand dieses Vergleichs kann die Magnetkodierung ggf. auch hinsichtlich der Abfolge und/ oder Anordnung der verschiedenen Magnetbereiche überprüft werden.

## Patentansprüche

1. Verfahren zur Prüfung eines Wertdokuments (30), das ein Sicherheitselement (31) mit mindestens einem niederkoerzitiven Magnetbereich (1) und/ oder mit mindestens einem hochkoerzitiven Magnetbereich (h) aufweist, wobei der niederkoerzitive Magnetbereich (1) ein niederkoerzitives Magnetmaterial mit einer ersten Koerzitivfeldstärke enthält, und der hochkoerzitive Magnetbereich (h) ein hochkoerzitives Magnetmaterial mit einer zweiten Koerzitivfeldstärke enthält, die größer ist als die erste Koerzitivfeldstärke, wobei bei dem Verfahren folgende Schritte durchgeführt werden:
- erstes Magnetisieren des Sicherheitselements (31) durch einen ersten Magnetfeldbereich (15), dessen Magnetfeldstärke größer ist als die zweite Koerzitivfeldstärke, so dass die Magnetisierung des ggf. vorhandenen niederkoerzitiven Magnetmaterials und die Magnetisierung des ggf. vorhandenen hochkoerzitiven Magnetmaterials in eine erste Magnetisierungsrichtung (x) ausgerichtet werden,
- zweites Magnetisieren des Sicherheitselements (31) durch einen zweiten Magnetfeldbereich (16), dessen Magnetfeldstärke größer ist als die erste Koerzitivfeldstärke aber kleiner ist als die zweite Koerzitivfeldstärke, wobei die Magnetfeldrichtung des zweiten Magnetfeldbereichs so orientiert ist, dass die Magnetisierung des ggf. vorhandenen niederkoerzitiven Magnetmaterials durch das zweite Magnetisieren in eine von der ersten Magnetisierungsrichtung verschiedene zweite Magnetisierungsrichtung ausgerichtet wird,
- Vorbeitransportieren des Wertdokuments (31) entlang einer Transportrichtung (T) an einem Magnetdetektor (50), der quer zur Transportrichtung des Wertdokuments mehrere Messspuren (L) aufweist, in denen der Magnetdetektor jeweils ein Magnetsignal (M) als Funktion der Zeit detektiert, wobei
- der Magnetdetektor (50) ein induktiver Magnetdetektor ist, der für jede Messspur (L) einen induktiven Messkopf mit zwei Messspulen aufweist, die in Transportrichtung des Wertdokuments nacheinander angeordnet sind und miteinander in Differenz geschaltet sind, wobei als Magnetsignal der jeweiligen Messspur das Differenzsignal der beiden Messspulen verwendet wird, oder
- an Stelle eines induktiven Magnetdetektors magnetoresistive Elemente, AMR-, GMR-, TMR- oder Hallelemente verwendet werden, die elektronisch so miteinander in Differenz verschaltet sind oder deren Magnetsignale so voneinander subtrahiert werden, dass das resultierende Magnetsignal dem eines induktiven Magnetdetektors ähnelt,
- Auswerten der von den einzelnen Messspuren (L) detektierten Magnetsignale (M) des Sicherheitselements, wobei für mehrere der Messspuren jeweils
- die stärksten zwei lokalen Minima (m1, m2) des jeweiligen Magnetsignals und/ oder die stärksten zwei lokalen Maxima (M1, M2) des jeweiligen Magnetsignals ermittelt werden, die das jeweilige Magnetsignal der jeweiligen Messspur als Funktion der Zeit aufweist,
- ein Minima-Vergleichswert (u, v) der jeweiligen Messspur (L) bestimmt wird durch Vergleichen der Amplitude des Magnetsignals im zweitstärksten lokalen Minimum (m2) mit der Amplitude des Magnetsignals im stärksten lokalen Minimum (m1) und/ oder ein Maxima-Vergleichswert (U, V) der jeweiligen Messspur (L) bestimmt wird durch Vergleichen der Amplitude des Magnetsignals im zweitstärksten lokalen Maximum (M2) mit der Amplitude des Magnetsignals im stärksten lokalen Maximum (M1), und
- Prüfen einer Magnetkodierung des Sicherheitselements anhand der Minima-Vergleichswerte (u, v) mehrerer der Messspuren (L) und/ oder anhand der Maxima-Vergleichswerte (U, V) mehrerer der Messspuren (L).

2. Verfahren nach Anspruch 1, **dadurch gekennzeichnet, dass** beim Prüfen der Magnetkodierung des Sicherheitselements für mehrere der Messspuren jeweils anhand des Minima-Vergleichswerts (u, v) und/oder anhand des Maxima-Vergleichswerts (U, V) der jeweiligen Messspur (L) geprüft wird, ob das Sicherheitselement in dem jeweiligen Abschnitt, dessen Magnetsignal die jeweilige Messspur detektiert hat, einen niederkoerzitiven Magnetbereich oder einen hochkoerzitiven Magnetbereich aufweist.

3. Verfahren nach Anspruch 1 oder 2, **dadurch gekennzeichnet, dass**, beim Prüfen der Magnetkodierung des Sicherheitselements, anhand der Minima-Vergleichswerte (u, v) und/oder anhand der Maxima-Vergleichswerte (U, V) mehrerer Messspuren (L) entschieden wird, ob das Sicherheitselement einer ersten oder einer zweiten Sicherheitselement-Kategorie zugeordnet wird.

4. Verfahren nach Anspruch 3, **dadurch gekennzeichnet, dass** das Sicherheitselement einer ersten Sicherheitselement-Kategorie zugeordnet wird, falls bei einer Mindestanzahl (n) von Messspuren der für die jeweilige Messspur berechnete Minima-Vergleichswert (u, v) die erste Schwelle (t1) überschreitet und/oder bei einer Mindestanzahl (n) von Messspuren der für die jeweilige Messspur berechnete Maxima-Vergleichswert (U, V) die erste Schwelle (t1) unterschreitet, und andernfalls das Sicherheitselement einer zweiten Sicherheitselement-Kategorie zugeordnet wird.

5. Verfahren nach einem der vorhergehenden Ansprüche, **dadurch gekennzeichnet, dass** der Absolutbetrag des stärksten lokalen Minimums (m1) des jeweiligen Magnetsignals oder der Absolutbetrag des stärksten lokalen Maximums (M1) des jeweiligen Magnetsignals, welches das jeweilige Magnetsignal der jeweiligen Messspur als Funktion der Zeit aufweist, mit einer Geringfügigkeits-Schwelle (g) verglichen wird und bei Überschreiten der Geringfügigkeits-Schwelle gefolgert wird, dass das Sicherheitselement in dem jeweiligen Abschnitt des Sicherheitselements, dessen Magnetsignal die jeweilige Messspur detektiert hat, einen Magnetbereich aufweist.

6. Verfahren nach einem der vorhergehenden Ansprüche, **dadurch gekennzeichnet, dass** der Minima-Vergleichswert der jeweiligen Messspur (L) ein Minima-Unterschied (u) zwischen der Amplitude des Magnetsignals im zweitstärksten lokalen Minimum (m2) und der Amplitude des Magnetsignals im stärksten lokalen Minimum (m1) oder umgekehrt ist, oder dass der Minima-Vergleichswert der jeweiligen Messspur (L) ein Minima-Verhältnis (v) zwischen der Amplitude des Magnetsignals im zweitstärksten lokalen Minimum (m2) und der Amplitude des Magnetsignals im stärksten lokalen Minimum (m1) oder umgekehrt ist.

7. Verfahren nach einem der vorhergehenden Ansprüche, **dadurch gekennzeichnet, dass** der Maxima-Vergleichswert der jeweiligen Messspur (L) ein Maxima-Unterschied (U) zwischen der Amplitude des Magnetsignals im zweitstärksten lokalen Maximum (M2) und der Amplitude des Magnetsignals im stärksten lokalen Maximum (M1) oder umgekehrt ist, oder dass der Maxima-Vergleichswert ein Maxima-Verhältnis (V) zwischen der Amplitude des Magnetsignals im zweitstärksten lokalen Maximum (M2) und der Amplitude des Magnetsignals im stärksten lokalen Maximum (M1) oder umgekehrt ist.

8. Verfahren nach einem der vorhergehenden Ansprüche, **dadurch gekennzeichnet, dass** für eine oder mehrere Messspuren des Magnetdetektors der jeweilige Minima-Vergleichswert (u, v) und/oder der jeweilige Maxima-Vergleichswert (U, V) mit einer ersten Schwelle (t1) verglichen wird, wobei die Magnetkodierung des Sicherheitselements insbesondere basierend darauf geprüft wird, ob der/die Minima-Vergleichswert/e der jeweiligen Messspur (L) die erste Schwelle überschreitet/n oder unterschreitet/n und/ oder basierend darauf, ob der Maxima-Vergleichswert/e (V) der jeweiligen Messspur die erste Schwelle unterschreitet/n oder überschreitet/n.

9. Verfahren nach Anspruch 8, **dadurch gekennzeichnet, dass** in Abhängigkeit davon, ob der Minima-Vergleichswert der jeweiligen Messspur die erste Schwelle überschreitet oder unterschreitet und/oder in Abhängigkeit davon, ob der Maxima-Vergleichswert (V) der jeweiligen Messspur die erste Schwelle unterschreitet oder überschreitet, entschieden wird, ob das Sicherheitselement in dem jeweiligen Abschnitt, dessen Magnetsignal die jeweilige Messspur detektiert hat, einen hochkoerzitiven oder einen niederkorzitiven Magnetbereich aufweist

10. Verfahren nach Anspruch 8 oder 9, **dadurch gekennzeichnet, dass** für eine oder mehrere Messspuren des Magnetdetektors der jeweilige Minima-Vergleichswert (u, v) und/oder der jeweilige Maxima-Vergleichswert (U, V) zusätzlich mit einer zweiten Schwelle (t2) verglichen wird, und in dem Fall, wenn der/die Minima-Vergleichswert/e der jeweiligen Messspur und/oder der Maxima-Vergleichswert/e (V) der jeweiligen Messspur zwischen der ersten Schwelle (t1) und der der zweiten Schwelle (t2) liegt, entschieden wird, dass das Sicherheitselement in dem jeweiligen Abschnitt, dessen Magnetsignal die jeweilige Messspur detektiert hat, einen kombinierten Magnetbereich aufweist, der sowohl das hochkoerzitive als auch das niederkoerzitive Magnetmaterial aufweist.

11. Prüfvorrichtung zur Prüfung eines Wertdokuments (30), das ein Sicherheitselement (31) mit mindestens einem niederkoerzitiven Magnetbereich (1) und/oder mit mindestens einem hochkoerzitiven Magnetbereich (h) aufweist, wobei der hochkoerzitive Magnetbereich (h) ein hochkoerzitives Magnetmaterial mit einer zweiten Koerzitivfeldstärke enthält, dessen Magnetisierung in eine erste Magnetisierungsrichtung ausgerichtet ist, und der niederkoerzitive Magnetbereich (1) ein niederkoerzitives Magnetmaterial mit einer ersten Koerzitivfeldstärke enthält, die kleiner ist als die zweite Koerzitivfeldstärke, wobei die Magnetisierung des hochkoerzitiven Magnetmaterials in eine erste Magnetisierungsrichtung ausgerichtet ist und die Magnetisierung des niederkoerzitiven Magnetmaterials in eine von der ersten Magnetisierungsrichtung verschiedene zweite Magnetisierungsrichtung ausgerichtet ist,
wobei die Prüfvorrichtung (100) folgendes aufweist:
- einen Magnetdetektor (50), der zur Detektion von Magnetsignalen des entlang einer Transportrichtung an dem Magnetdetektor (50) vorbei transportierten Wertdokuments eingerichtet ist, wobei der Magnetdetektor (50) quer zur Transportrichtung des Wertdokuments mehrere Messspuren (L) aufweist und dazu eingerichtet ist, in den Messspuren jeweils ein Magnetsignal (M) als Funktion der Zeit zu detektieren, wobei
- der Magnetdetektor (50) ein induktiver Magnetdetektor ist, der für jede Messspur (L) einen induktiven Messkopf mit zwei Messspulen aufweist, die in Transportrichtung des Wertdokuments nacheinander angeordnet sind und miteinander in Differenz geschaltet sind, wobei als Magnetsignal der jeweiligen Messspur das Differenzsignal der beiden Messpulen verwendet wird, oder
- an Stelle eines induktiven Magnetdetektors magnetoresistive Elemente, AMR-, GMR-, TMR- oder Hallelemente verwendet werden, die elektronisch so miteinander in Differenz verschaltet sind oder deren Magnetsignale so voneinander subtrahiert werden, dass das resultierende Magnetsignal dem eines induktiven Magnetdetektors ähnelt,
- eine Auswerteeinrichtung (60), die dazu eingerichtet ist, die Magnetsignale (M) des Sicherheitselements auszuwerten, die der Magnetdetektor (50) in den einzelnen Messspuren (L) detektiert, wobei die Auswerteeinrichtung dazu eingerichtet ist, für mehrere der Messspuren (L) jeweils
- die stärksten zwei lokalen Minima (m1, m2) des jeweiligen Magnetsignals und/ oder die stärksten zwei lokalen Maxima (M1, M2) des jeweiligen Magnetsignals zu ermitteln, die das jeweilige Magnetsignal der jeweiligen Messspur als Funktion der Zeit, und
- einen Minima-Vergleichswert (u, v) der jeweiligen Messspur (L) zu bestimmen durch Vergleichen der Amplitude des Magnetsignals im zweitstärksten lokalen Minimum (m2) mit der Amplitude des Magnetsignals im stärksten lokalen Minimum (m1) und/ oder einen Maxima-Vergleichswert (U, V) der jeweiligen Messspur (L) zu bestimmen durch Vergleichen der Amplitude des Magnetsignals im zweitstärksten lokalen Maximum (M2) mit der Amplitude des Magnetsignals im stärksten lokalen Maximum (M1), und
wobei die Auswerteeinrichtung (60) dazu eingerichtet ist, eine Magnetkodierung des Sicherheitselements anhand der Minima-Vergleichswerte (u, v) mehrerer der Messspuren (L) und/ oder anhand der Maxima-Vergleichswerte (U, V) mehrerer der Messspuren (L) zu prüfen.

12. Prüfvorrichtung (100) nach Anspruch 11, **dadurch gekennzeichnet, dass** die Auswerteeinrichtung (60) dazu eingerichtet ist, beim Prüfen der Magnetkodierung des Sicherheitselements für mehrere der Messspuren (L) jeweils anhand des Minima-Vergleichswerts (u, v) und/ oder anhand des Maxima-Vergleichswerts (U, V) der jeweiligen Messspur (L)
- zu entscheiden, ob das Sicherheitselement einer ersten oder einer zweiten Sicherheitselement-Kategorie zugeordnet wird, und/oder
- zu prüfen, ob das Sicherheitselement in dem jeweiligen Abschnitt, dessen Magnetsignal die jeweilige Messspur detektiert hat, einen niederkoerzitiven oder einen hochkoerzitiven Magnetbereich aufweist.

13. Prüfvorrichtung (100) nach Anspruch 11 oder 12, **dadurch gekennzeichnet, dass** die Prüfvorrichtung einen oder mehrere Magnete (11, 12) aufweist, die einen ersten Magnetfeldbereich (15) zum ersten Magnetisieren des Sicherheitselements (31) und einen zweiten Magnetfeldbereich (16) zum zweiten Magnetisieren des Sicherheitselements (31) bereit stellen, der, entlang eines Transportwegs des Wertdokuments durch die Prüfvorrichtung betrachtet, nach dem ersten Magnetfeldbereich und vor dem Magnetdetektor (50) angeordnet ist, wobei die Magnetfeldstärke des ersten Magnetfeldbereichs größer ist als die des zweiten Magnetfeldbereichs und wobei die Magnetfeldrichtung des zweiten Magnetfeldbereichs anders ist als die des ersten Magnetfeldbereichs.

14. Wertdokumentbearbeitungsvorrichtung mit
- einer Prüfvorrichtung (100) nach einem der Ansprüche 11 bis 13 und
- einer Transporteinrichtung (17) zum Vorbeitransportieren des Wertdokuments (31) an dem Magnetdetektor (50) entlang einer Transportrichtung (T).

15. Wertdokumentbearbeitungsvorrichtung nach Anspruch 14 mit einer Prüfvorrichtung (100) nach Anspruch 13, **dadurch gekennzeichnet, dass** die Magnete (11, 12) der Prüfvorrichtung, die den ersten und zweiten Magnetfeldbereich (15, 16) bereit stellen, entlang des Transportwegs des Wertdokuments durch die Wertdokumentbearbeitungsvorrichtung von dem Magnetdetektor (50) entfernt angeordnet sind.

## Claims

1. A method for testing a value document (30) comprising a security element (31) having at least one low coercivity magnetic region (1) and/or at least one high coercivity magnetic region (h), the low coercivity magnetic region (1) comprising a low coercivity magnetic material having a first coercivity, and the high--coercivity magnetic region (h) comprising a high-coercivity magnetic material having a second coercivity greater than the first coercivity, the method comprising the steps of:
- first magnetizing the safety element (31) by a first magnetic field region (15), the magnetic field strength of which is greater than the second coercive field strength, so that the magnetization of the low-coercive magnetic material, if present, and the magnetization of the high-coercive magnetic material, if present, are aligned in a first magnetization direction (x),
- second magnetization of the safety element (31) by a second magnetic field region (16), the magnetic field strength of which is greater than the first coercive field strength but less than the second coercive field strength, the magnetic field direction of the second magnetic field region being oriented in such a way that the magnetization of the optionally present low-coercive magnetic material is aligned by the second magnetization in a second magnetization direction different from the first magnetization direction,
- transporting the value document (31) along a transport direction (T) past a magnetic detector (50), which has a plurality of measurement tracks (L) transverse to the transport direction of the value document, in which the magnetic detector in each case detects a magnetic signal (M) as a function of time, wherein
- the magnetic detector (50) is an inductive magnetic detector, which has, for each measuring track (L), an inductive measuring head with two measuring coils, which are arranged one after the other in the transport direction of the value document and are connected in difference with one another, the difference signal of the two measuring coils being used as the magnetic signal of the respective measuring track, or
- magnetoresistive elements, AMR, GMR, TMR, or Hall elements are used instead of an inductive magnetic detector, which are electronically connected to each other in difference or whose magnetic signals are subtracted from each other in such a way that the resulting magnetic signal resembles that of an inductive magnetic detector,
- evaluation of the magnetic signals (M) of the safety element detected by the individual measuring tracks (L), wherein for several of the measuring tracks in each case
- the strongest two local minima (m1, m2) of the respective magnetic signal and/or the strongest two local maxima (M1, M2) of the respective magnetic signal are determined, which the respective magnetic signal of the respective measuring track has as a function of time,
- a minimum comparison value (u, v) of the respective measurement track (L) is determined by comparing the amplitude of the magnetic signal in the second strongest local minimum (m2) with the amplitude of the magnetic signal in the strongest local minimum (m1) and/or a maximum comparison value (U, V) of the respective measurement track (L) is determined by comparing the amplitude of the magnetic signal in the second strongest local maximum (M2) with the amplitude of the magnetic signal in the strongest local maximum (M1), and
- checking a magnetic coding of the safety element using the minimum comparison values (u, v) of several of the measuring tracks (L) and/or using the maximum comparison values (U, V) of several of the measuring tracks (L).

2. The method according to claim 1, **characterized in that,** when checking the magnetic coding of the safety element for several of the measuring tracks, it is checked in each case on the basis of the minimum comparison value (u, v) and/or on the basis of the maximum comparison value (U, V) of the respective measuring track (L), whether the safety element has a low-coercivity magnetic region or a high-coercivity magnetic region in the respective section whose magnetic signal the respective measuring track has detected.

3. The method according to claim 1 or 2, **characterized in that,** when checking the magnetic coding of the safety element, a decision is made on the basis of the minimum comparison values (u, v) and/or on the basis of the maximum comparison values (U, V) of a plurality of measuring tracks (L) as to whether the safety element is assigned to a first or a second safety element category.

4. The method according to claim 3, **characterized in that** the safety element is assigned to a first safety element category if, with a minimum number (n) of measurement traces, the minimum comparison value (u, v) calculated for the respective measurement track exceeds the first threshold (t1) and/or, for a minimum number (n) of measurement tracks, the maximum comparison value (U, V) calculated for the respective measurement track falls below the first threshold (t1), and otherwise the safety element is assigned to a second safety element category.

5. The method according to any of the preceding claims, **characterized in that** the absolute value of the strongest local minimum (m1) of the respective magnetic signal or the absolute value of the strongest local maximum (M1) of the respective magnetic signal, which the respective magnetic signal of the respective measuring track has as a function of time, is compared with a negligibility threshold (g) and, if the negligibility threshold is exceeded, it is concluded that the safety element has a magnetic region in the respective section of the safety element whose magnetic signal the respective measurement track has detected.

6. The method according to any of the preceding claims, **characterized in that** the minima comparison value of the respective measurement track (L) is a minima difference (u) between the amplitude of the magnetic signal in the second strongest local minimum (m2) and the amplitude of the magnetic signal in the strongest local minimum (m1) or vice versa, or **in that** the minima comparison value of the respective measurement track (L) is a minima ratio (v) between the amplitude of the magnet signal in the second strongest local minimum (m2) and the amplitude of the magnet signal in the strongest local minimum (m1) or vice versa.

7. The method according to any of the preceding claims,
**characterized in that** the maxima comparison value of the respective measurement track (L) is a maxima difference (U) between the amplitude of the magnetic signal in the second strongest local maximum (M2) and the amplitude of the magnetic signal in the strongest local maximum (M1) or vice versa, or **in that** the maxima comparison value is a maxima ratio (V) between the amplitude of the magnet signal in the second strongest local maximum (M2) and the amplitude of the magnet signal in the strongest local maximum (M1) or vice versa.

8. The method according to any of the preceding claims, **characterized in that** for one or more measuring tracks of the magnetic detector, the respective minimum comparison value (u, v) and/or the respective maximum comparison value (U, V) is/are compared with a first threshold (t1), wherein the magnetic coding of the safety element is checked in particular based on whether the minimum comparison value(s) of the respective measurement track (L) exceeds/falls below the first threshold and/or based on whether the maximum comparison value(s) (V) of the respective measurement track falls below/exceeds the first threshold.

9. The method according to claim 8, **characterized in that,** as a function of whether the minimum comparison value of the respective measurement track exceeds or falls below the first threshold and/or as a function of whether the maximum comparison value (V) of the respective measurement track falls below or exceeds the first threshold, a decision is made as to whether the safety element in the respective section whose magnetic signal has detected the respective measurement track has a high-coercivity or a low-coercivity magnetic region.

10. The method according to claim 8 or 9, **characterized in that** for one or more measuring tracks of the magnetic detector, the respective minima comparison value (u, v) and/or the respective maxima comparison value (U, V) is/are additionally compared with a second threshold (t2), and in the case that the respective minima comparison value(s) (u, v) and/or the respective maxima comparison value(s) (V) of the respective measuring track lies between the first threshold (t1) and that of the second threshold (t2), it is decided that the safety element in the respective section whose magnetic signal the respective measuring track has detected has a combined magnetic area comprising both the high-coercivity and the low-coercivity magnetic material.

11. A test device for testing a value document (30), which has a security element (31) with at least one low-coercivity magnetic region (1) and/or with at least one high-coercivity magnetic region (h), the high-coercivity magnetic region (h) containing a high-coercivity magnetic material with a second coercivity, the magnetization of which is aligned in a first direction of magnetization, and the low-coercivity magnetic region (1) contains a low-coercivity magnetic material having a first coercivity that is smaller than the second coercivity, the magnetization of the high-coercivity magnetic material being oriented in a first magnetization direction and the magnetization of the low-coercivity magnetic material being oriented in a second magnetization direction that is different from the first magnetization direction,
wherein the test device (100) comprises:
- a magnetic detector (50), which is set up to detect magnetic signals of the value document transported past the magnetic detector (50) along a transport direction, the magnetic detector (50) having a plurality of measurement tracks (L) transverse to the transport direction of the value document and being set up to detect a magnetic signal (M) in each of the measurement tracks as a function of time, wherein
- the magnetic detector (50) is an inductive magnetic detector which has, for each measuring track (L), an inductive measuring head with two measuring coils, which are arranged one after the other in the transport direction of the value document and are connected in difference with one another, the difference signal of the two measuring coils being used as the magnetic signal of the respective measuring track, or
- magnetoresistive elements, AMR, GMR, TMR, or Hall elements are used instead of an inductive magnetic detector, which are electronically connected to each other in difference or whose magnetic signals are subtracted from each other in such a way that the resulting magnetic signal resembles that of an inductive magnetic detector,
- an evaluation device (60), which is set up to evaluate the magnetic signals (M) of the safety element, which the magnetic detector (50) detects in the individual measurement tracks (L), the evaluation device being set up for a plurality of the measurement tracks (L) in each case
- to determine the strongest two local minima (m1, m2) of the respective magnetic signal and/or the strongest two local maxima (M1, M2) of the respective magnetic signal, which determine the respective magnetic signal of the respective measuring track as a function of time, and
- to determine a minima comparison value (u, v) of the respective measuring track (L) by comparing the amplitude of the magnetic signal in the second strongest local minimum (m2) with the amplitude of the magnetic signal in the strongest local minimum (m1) and/or to determine a maxima comparison value (U, V) of the respective measuring track (L) by comparing the amplitude of the magnetic signal in the second strongest local maximum (M2) with the amplitude of the magnetic signal in the strongest local maximum (M1), and
wherein the evaluation device (60) is set up to check a magnetic coding of the safety element on the basis of the minima comparison values (u, v) of a plurality of the measurement tracks (L) and/or on the basis of the maxima comparison values (U, V) of a plurality of the measurement tracks (L).

12. The test device (100) according to claim 11, **characterized in that** the evaluation device (60) is set up, when testing the magnetic coding of the security element for a plurality of the measuring tracks (L), in each case on the basis of the minima comparison value (u, v) and/or on the basis of the maxima comparison value (U, V) of the respective measuring track (L)
- to decide whether the security element is assigned to a first or a second security element category, and/or
- to check whether the safety element has a low-coercivity or a high-coercivity magnetic range in the respective section whose magnetic signal has detected the respective measuring track.

13. The test device (100) according to claim 11 or 12, **characterized in that** the testing device comprises one or more magnets (11, 12) providing a first magnetic field region (15) for first magnetizing of the security element (31) and a second magnetic field region (16) for second magnetizing of the security element (31), which is arranged downstream of the first magnetic field region and upstream of the magnetic detector (50) as viewed along a transport path of the value document through the testing apparatus, wherein the magnetic field strength of the first magnetic field region is greater than that of the second magnetic field region and wherein the magnetic field direction of the second magnetic field region is different from that of the first magnetic field region.

14. A value document processing device comprising
- a test device (100) according to any of Claims 11 to 13, and
- a transport device (17) for transporting the value document (31) past the magnetic detector (50) along a transport direction (T).

15. The value document processing device according to claim 14, comprising a test device (100) according to Claim 13, **characterized in that** the magnets (11, 12) of the test device providing the first and second magnetic field regions (15, 16) are arranged along the transport path of the value document through the value document processing device remote from the magnetic detector (50).

## Revendications

1. Procédé pour le contrôle d'un document de valeur (30), lequel présente un élément de sécurité (31) comprenant au moins une zone magnétique faiblement coercitive (1) et/ou comprenant au moins une zone magnétique fortement coercitive (h), la zone magnétique faiblement coercitive (1) contenant un matériau magnétique faiblement coercitif présentant une première intensité de champ coercitif et la zone magnétique fortement coercitive (h) contenant un matériau magnétique fortement coercitif présentant une deuxième intensité de champ coercitif, qui est supérieure à la première intensité de champ coercitif, les étapes suivantes étant exécutées lors du procédé :
- première magnétisation de l'élément de sécurité (31) par une première zone de champ magnétique (15) dont l'intensité de champ magnétique est supérieure à la deuxième intensité de champ coercitif, de sorte que la magnétisation du matériau magnétique faiblement coercitif éventuellement présent et la magnétisation du matériau magnétique fortement coercitif éventuellement présent soient orientées dans une première direction de magnétisation (x),
- deuxième magnétisation de l'élément de sécurité (31) par une deuxième zone de champ magnétique (16) dont l'intensité de champ magnétique est supérieure à la première intensité de champ coercitif mais inférieure à la deuxième intensité de champ coercitif, la direction de champ magnétique de la deuxième zone de champ magnétique étant orientée de telle façon que la magnétisation du matériau magnétique faiblement coercitif éventuellement présent soit orientée par la deuxième magnétisation dans une deuxième direction de magnétisation différente de la première direction de magnétisation,
- passage du document de valeur (31) le long d'une direction de transport (T) sur un détecteur magnétique (50), lequel présente perpendiculairement à la direction de transport du document de valeur plusieurs voies de mesure (L), dans lesquelles le détecteur magnétique détecte respectivement un signal magnétique (M) comme fonction du temps,
- le détecteur magnétique (50) étant un détecteur magnétique inductif, lequel présente pour chaque voie de mesure (L) une tête de mesure inductive comprenant deux bobines de mesure, lesquelles sont disposées l'une après l'autre dans la direction de transport du document de valeur et sont connectées l'une à l'autre en différence, le signal de différence des deux bobines de mesure étant utilisé comme le signal magnétique de la voie de mesure respective, ou
- des éléments magnétorésistifs, des éléments AMR, GMR, TMR ou à effet Hall étant utilisés à la place d'un détecteur magnétique inductif, lesquels sont connectés électroniquement en différence les uns aux autres, ou dont les signaux magnétiques sont soustraits les uns des autres de telle façon que le signal magnétique résultant ressemble à celui d'un détecteur magnétique inductif,
- évaluation des signaux magnétiques (M) de l'élément de sécurité détectés par les voies de mesure (L) individuelles, pour plusieurs des voies de mesure, respectivement
- les deux minimums (m1, m2) locaux les plus forts du signal magnétique respectif et/ou les deux maximums (M1, M2) locaux les plus forts du signal magnétique respectif, que le signal magnétique respectif de la voie de mesure respective présente en fonction du temps, étant déterminés,
- une valeur de comparaison de minimums (u, v) de la voie de mesure (L) respective étant déterminée par la comparaison de l'amplitude du signal magnétique du deuxième minimum (m2) local le plus fort à l'amplitude du signal magnétique du minimum (m1) local le plus fort et/ou une valeur de comparaison de maximums (U, V) de la voie de mesure (L) étant déterminée par la comparaison de l'amplitude du signal magnétique du deuxième maximum (M2) local le plus fort à l'amplitude du signal magnétique du maximum (M1) local le plus fort, et
- contrôle d'un encodage magnétique de l'élément de sécurité au moyen des valeurs de comparaison de minimums (u, v) de plusieurs des voies de mesure (L) et/ou au moyen des valeurs de comparaison de maximums (U, V) de plusieurs des voies de mesure (L).

2. Procédé selon la revendication 1, **caractérisé en ce que,** lors du contrôle de l'encodage magnétique de l'élément de sécurité pour plusieurs voies de mesure respectivement au moyen de la valeur de comparaison de minimums (u, v) et/ou au moyen de la valeur de comparaison de maximums (U, V) de la voie de mesure (L) respective, il est contrôlé si l'élément de sécurité présente dans la section respective, dont le signal magnétique a détecté la voie de mesure respective, une zone magnétique faiblement coercitive ou une zone magnétique fortement coercitive.

3. Procédé selon la revendication 1 ou 2, **caractérisé en ce que,** lors du contrôle de l'encodage magnétique de l'élément de sécurité, au moyen des valeurs de comparaison de minimums (u, v) et/ou au moyen des valeurs de comparaison de maximums (U, V) de plusieurs voies de mesure (L), il est décidé si l'élément de sécurité est associé à une première ou une deuxième catégorie d'éléments de sécurité.

4. Procédé selon la revendication 3, **caractérisé en ce que** l'élément de sécurité est associé à une première catégorie d'éléments de sécurité, si, pour un nombre minimal (n) de voies de mesure, la valeur de comparaison de minimums (u, v) calculée pour la voie de mesure respective dépasse le premier seuil (t1) et/ou, pour un nombre minimum (n+) de voies de mesures, la valeur de comparaison de maximums (U, V) calculée pour la voie de mesure respective est inférieure au premier seuil (t1), et, dans le cas contraire, l'élément de sécurité est associé à une deuxième catégorie d'éléments de sécurité,

5. Procédé selon l'une des revendications précédentes,
**caractérisé en ce que** la valeur absolue du minimum (m1) local le plus fort du signal magnétique respectif ou la valeur absolue du maximum (M1) local le plus fort du signal magnétique respectif, que le signal magnétique respectif de la voie de mesure respective présente en fonction du temps, est comparée à un seuil de minimums (g) et qu'il est déduit, en cas de dépassement du seuil de minimums, que l'élément de sécurité présente une zone magnétique dans la section respective de l'élément de sécurité dont le signal magnétique a détecté la voie de mesure respective.

6. Procédé selon l'une des revendications précédentes,
**caractérisé en ce que** la valeur de comparaison de minimums de la voie de mesure (L) respective est une différence de minimums (u) entre l'amplitude du signal magnétique dans le deuxième minimum (m2) local le plus fort et l'amplitude du signal magnétique dans le minimum (m1) local le plus fort ou inversement, **ou en ce que** la valeur de comparaison de minimums de la voie de mesure (L) respective est un rapport de minimums (v) entre l'amplitude du signal magnétique dans le deuxième minimum (m2) local le plus fort et l'amplitude du signal magnétique dans le minimum (m1) local le plus fort ou inversement.

7. Procédé selon l'une des revendications précédentes,
**caractérisé en ce que** la valeur de comparaison de maximums de la voie de mesure (L) respective est une différence de maximums (U) entre l'amplitude du signal magnétique dans le deuxième maximum (M2) local le plus fort et l'amplitude du signal magnétique dans le maximum (M1) local le plus fort ou inversement, **ou en ce que** la valeur de comparaison de maximums est un rapport de maximums (V) entre l'amplitude du signal magnétique dans le deuxième maximum (M2) local le plus fort et l'amplitude du signal magnétique dans le maximum (M1) local le plus fort ou inversement.

8. Procédé selon l'une des revendications précédentes,
**caractérisé en ce que,** pour une ou plusieurs voies de mesure du détecteur magnétique, la valeur de comparaison de minimums (u, v) respective et/ou la valeur de comparaison de maximums (U, V) respective est comparée à un premier seuil (t1), l'encodage magnétique de l'élément de sécurité est contrôlé en particulier sur la base de si la/les valeur(s) de comparaison de minimums de la voie de mesure (L) respective dépasse(nt) ou est(sont) inférieure(s) au premier seuil et/ou sur la base de si la/les valeur(s) de comparaison de maximums (V) de la voie de mesure respective dépasse(nt) ou est(sont) inférieure(s) au premier seuil.

9. Procédé selon la revendication 8, **caractérisé en ce que,** en fonction de si la valeur de comparaison de minimums de la voie de mesure respective dépasse ou est inférieure au premier seuil et/ou en fonction de si la valeur de comparaison de maximums (V) de la voie de mesure respective est inférieure ou dépasse le premier seuil, il est décidé si l'élément de sécurité présente, dans la section respective, une zone magnétique fortement coercitive ou faiblement coercitive dans la section respective dont le signal magnétique a détecté la voie de mesure respective

10. Procédé selon la revendication 8 ou 9, **caractérisé en ce que,** pour une ou plusieurs voies de mesure du détecteur magnétique, la valeur de comparaison de minimums (u, v) respective et/ou la valeur de comparaison de maximums (U, V) respective est comparée en outre à un deuxième seuil (t2), et dans le cas où la/les valeur(s) de comparaison de minimums de la voie de mesure respective et/ou la/les valeur(s) de comparaison de maximums (V) de la voie de mesure respective se situe(nt) entre le premier seuil (t1) et le deuxième seuil (t2), il est décidé que l'élément de sécurité présente dans la section respective, dont le signal magnétique a détecté la voie de mesure respective, une zone magnétique combinée qui présente le matériau magnétique fortement coercitif ainsi que le matériau magnétique faiblement coercitif.

11. Dispositif de contrôle pour le contrôle d'un document de valeur (30), qui présente un élément de sécurité (31) comprenant au moins une zone magnétique faiblement coercitive (1) et/ou comprenant au moins une zone magnétique fortement coercitive (h), la zone magnétique fortement coercitive (h) contenant un matériau magnétique fortement coercitif présentant une deuxième intensité de champ coercitif, dont la magnétisation est orientée dans une première direction de magnétisation, et la zone magnétique faiblement coercitive (1) contenant un matériau magnétique faiblement coercitif présentant une première intensité de champ coercitif, qui est inférieure à la deuxième intensité de champ coercitif, la magnétisation du matériau magnétique fortement coercitif étant orientée dans une première direction de magnétisation et la magnétisation du matériau magnétique faiblement coercitif étant orientée dans une deuxième direction de magnétisation différente de la première direction de magnétisation,
le dispositif de contrôle (100) présentant les composants suivants :
- un détecteur magnétique (50), qui est conçu pour la détection de signaux magnétiques du document de valeur transporté le long d'une direction de transport sur le détecteur magnétique (50), le détecteur magnétique (50) présentant plusieurs voies de mesure (L) perpendiculairement à la direction de transport du document de valeur et étant conçu pour détecter respectivement dans les voies de mesure un signal magnétique (M) comme fonction du temps,
- le détecteur magnétique (50) étant un détecteur magnétique inductif, lequel présente pour chaque voie de mesure (L) une tête de mesure inductive comprenant deux bobines de mesure, lesquelles sont disposées l'une après l'autre dans la direction de transport du document de valeur et sont connectées l'une à l'autre en différence, le signal de différence des deux bobines de mesure étant utilisé comme le signal magnétique de la voie de mesure respective, ou
- des éléments magnétorésistifs, des éléments AMR, GMR, TMR ou à effet Hall étant utilisés à la place d'un détecteur magnétique inductif, lesquels sont connectés électroniquement en différence les uns aux autres, ou dont les signaux magnétiques sont soustraits les uns des autres de telle façon que le signal magnétique résultant ressemble à celui d'un détecteur magnétique inductif,
- un dispositif d'évaluation (60), qui est conçu pour évaluer les signaux magnétiques (M) de l'élément de sécurité, que le détecteur magnétique (50) détecte dans les voies de mesure (L) individuelles, le dispositif d'évaluation étant conçu pour respectivement, pour plusieurs de voies de mesure (L),
- déterminer les deux minimums (m1, m2) locaux les plus forts du signal magnétique respectif et/ou les deux maximums (M1, M2) locaux les plus forts du signal magnétique respectif, que le signal magnétique respectif de la voie de mesure respective présente en fonction du temps,
- déterminer une valeur de comparaison de minimums (u, v) de la voie de mesure (L) respective par la comparaison de l'amplitude du signal magnétique du deuxième minimum (m2) local le plus fort à l'amplitude du signal magnétique du minimum (m1) local le plus fort et/ou déterminer une valeur de comparaison de maximums (U, V) de la voie de mesure (L) par la comparaison de l'amplitude du signal magnétique du deuxième maximum (M2) local le plus fort à l'amplitude du signal magnétique du maximum (M1) local le plus fort, et
le dispositif d'évaluation (60) étant conçu pour contrôler un encodage magnétique de l'élément de sécurité au moyen des valeurs de comparaison de minimums (u, v) de plusieurs des voies de mesure (L) et/ou au moyen des valeurs de comparaison de maximums (U, V) de plusieurs des voies de mesure (L).

12. Dispositif d'évaluation (100) selon la revendication 11,
**caractérisé en ce que** le dispositif d'évaluation (60) est conçu pour, lors du contrôle de l'encodage magnétique de l'élément de sécurité pour plusieurs des voies de mesure (L) respectivement au moyen de la valeur de comparaison de minimums (u, v) et/ou au moyen de la valeur de comparaison de maximums (U, V) de la voie de mesure respective (L)
- décider si l'élément de sécurité sera associé à une première ou à une deuxième catégorie d'éléments de sécurité, et/ou
- contrôler si l'élément de sécurité dans la section respective, dont le signal magnétique a détecté la voie de mesure respective, présente une zone magnétique faiblement coercitive ou une zone magnétique fortement coercitive.

13. Dispositif de contrôle (100) selon la revendication 11 ou 12,
**caractérisé en ce que** le dispositif de contrôle présente un ou plusieurs aimants (11, 12), qui fournissent une première zone de champ magnétique (15) pour la première magnétisation de l'élément de sécurité (31) et une deuxième zone de champ magnétique (16) pour la deuxième magnétisation de l'élément de sécurité (31), qui, vue le long d'une voie de transport du document de valeur à travers le dispositif de contrôle, est disposée après la première zone de champ magnétique et avant le détecteur magnétique (50), l'intensité de champ magnétique de la première zone de champ magnétique étant supérieure à celle de la deuxième zone de champ magnétique et la direction de champ magnétique de la deuxième zone de champ magnétique étant différente de celle de la première zone de champ magnétique.

14. Dispositif de traitement de document de valeur comprenant
- un dispositif de contrôle (100) selon l'une des revendications 11 à 13 et
- un dispositif de transport (17) pour le passage du document de valeur (31) sur le détecteur magnétique (50) le long d'une direction de transport (T).

15. Dispositif de traitement de document de valeur selon la revendication 14 comprenant un dispositif de contrôle (100) selon la revendication 13,
**caractérisé en ce que** les aimants (11, 12) du dispositif de contrôle, qui fournissent la première et deuxième zone de champ magnétique (15, 16), sont disposés le long de la voie de transport du document de valeur à travers le dispositif de traitement de document de valeur à distance du détecteur magnétique (50).
